# FASCICULE DE BREVET EUROPEEN

(11) **EP 0 543 966 B1**
(45) Date de publication et mention de la délivrance du brevet: **30.08.1995**
(21) Numéro de dépôt: 92911819.8
(22) Date de dépôt: 17.06.1992
(51) Int. Cl.: A63C 9/084

(54) **TALONNIERE D'UNE FIXATION DE SECURITE DE SKI**
ABSATZFLECK EINER SKI-SICHERHEITSBINDUNG
SAFETY BINDING HEELPIECE FOR SKIS

(30) Priorité: 19.06.1991 DE 4120253
(43) Date de publication de la demande: 02.06.1993
(73) Titulaire: LOOK FIXATIONS S.A., 58000 Nevers (FR)
(72) Inventeur: MERCAT, Jean-Pierre, F-74960 Cran-Gevrier (FR); BARDIN, Roland, F-58640 Varennes-Vauzelles (FR); WUNDERLICH, Thierry, F-58000 Nevers (FR)
(74) Mandataire: Manitz, Gerhart, Dipl.-Phys. Dr.
(86) Numéro de dépôt international: EP9201380
(87) Numéro de publication internationale: WO9222362

(56) Documents cités:
- CH-B- 481 661
- DE-A- 2 628 748
- DE-A- 2 803 647
- FR-A- 2 093 246

## Description

L'invention concerne une talonnière d'une fixation de sécurité de ski, selon le préambule de la revendication 1.

Des talonnières de ce type peuvent être ouvertes par exemple à l'aide d'un levier d'actionnement manuel avec un effort minimal, en découplant tout d'abord la mâchoire de semelle du dispositif à ressort qui la sollicite normalement en direction de fermeture. De ce fait, au cours d'une telle libération manuelle la mâchoire de semelle peut être basculée dans la position d'ouverture, sans avoir à surmonter pour ce faire la force de rappel relativement élevée appliquée par le dispositif à ressort. Dès que la talonnière est à nouveau fermée et que la fermeture à force entre la mâchoire de semelle et la came de rappel chargée par ressort est rétablie, la talonnière remplit à nouveau la fonction habituelle de maintien en même temps qu'une libération en sécurité fiable.

Dans une talonnière connue du DE 26 28 748 A1 un organe d'encliquetage chargé par le dispositif à ressort s'appuie sur un rail de coulissement pourvu d'un point culminant, le rail de coulissement étant prévu sur une bielle oscillante concentrique à la mâchoire de semelle. Dans une position rotative de départ correspondant à la position de fermeture, la bielle oscillante et la mâchoire de semelle sont en contact mutuel le long d'un chemin circulaire excentrique par rapport à l'axe de pivotement et de semelle. Il est prévu un bloqueur à billes sur la bielle oscillante, qui agit entre celle-ci et la mâchoire de semelle, et qui bloque lorsque la mâchoire de semelle est chargée en direction d'ouverture, pour autant que la mâchoire de semelle ait déjà atteint sa position rotative de départ par rapport à la bielle oscillante. Le bloqueur à billes peut être libéré au moyen d'un levier d'actionnement manuel.

L'inconvénient de ces talonnières connues est que la fermeture en force nécessaire, entre la bielle oscillante et la mâchoire de maintien de semelle, pour le maintien de la semelle et jusqu'à la libération en sécurité ne peut déjà plus être établie pour de petits déplacements de la position rotative relative de départ de ces deux parties de la talonnière, c'est à dire que le bloqueur à billes ne bloque plus en raison de la distance qui apparaît entre la bielle oscillante et la contre-surface prévue sur la mâchoire de semelle. Cette distance augmente en fonction de la variation actuelle de la position rotative relative de départ. Par conséquent, si la mâchoire de semelle n'est pas complètement appuyée vers le bas, par exemple à cause de la formation de glace sur la surface du ski ou à cause d'une épaisseur de semelle hors de la norme, il peut en résulter que le blocage requis ne soit pas assuré.

Le but de l'invention est donc de réaliser une talonnière de fixation de sécurité de ski du type mentionné au début et perfectionnée, qui puisse en particulier également toujours être fermée sans problème et de façon fiable tout en maintenant la possibilité d'une libération manuelle ou arbitraire sous un faible effort et grâce à laquelle la fonction désirée de rappel ou de maintien est assurée même lorsque la mâchoire de semelle poussée en position de fermeture n'atteint pas une position finale prédéterminée, tout en préservant une libération fiable en sécurité.

Pour résoudre ce problème sont prévus les éléments indiqués dans la partie caractérisante de la revendication 1.

Du fait que, conformément à l'invention, la surface d'appui circulaire ou semi-circulaire est réalisée concentriquement à l'axe de la came et de la mâchoire de semelle, l'organe de blocage forcé élastiquement dans la position de blocage actuelle indépendamment de la position en rotation relative actuelle de la mâchoire de semelle par rapport à la came de rappel est constamment en appui sur cette surface, ce qui assure l'effet de blocage. Il en résulte que le bloqueur unidirectionnel bloque pratiquement immédiatement dans toute position relative quelconque en rotation de la mâchoire de semelle dès que celle-ci est sollicitée en direction d'ouverture.

La mâchoire de semelle peut donc ne pas être complètement appuyée vers le bas, par exemple en raison de la présence de glace à la surface du ski ou de la semelle ou en raison d'une épaisseur de semelle qui s'écarte de la norme, mais la talonnière est capable de fonctionner parfaitement, c'est-à-dire que la fonction désirée de rappel et de maintien est assurée, comme la possibilité d'une libération de sécurité dans ce cas également.

Lors d'un basculement respectif de la mâchoire de semelle en direction de fermeture, l'organe de blocage coulisse sans transmission de force le long de la surface d'appui de forme circulaire ou semi-circulaire, de sorte que la mâchoire de semelle peut être amenée dans la position de fermeture avec un faible effort lorsque le bloqueur est libéré. Il n'est donc pas en particulier nécessaire, lors de ce mouvement de fermeture, de surmonter la force de ressort relativement élevée appliquée par le dispositif à ressort. Enfin, la libération arbitraire ou manuelle est en outre possible à l'aide d'un effort réduit en évitant l'action du dispositif à ressort. Pour cela il faut simplement libérer l'organe de blocage en question à l'encontre d'une faible force de ressort.

Ainsi, l'idée à la base de l'invention est de prendre des mesures afin que la mâchoire de semelle puisse basculer en direction de fermeture pratiquement librement par rapport à la came de rappel sollicitée par le dispositif à ressort, mais soit, en cas d'une sollicitation en direction d'ouverture, accouplée à la came chargée par un ressort qui assure le rappel et une libération de sécurité, et ceci immédiatement et en particulier sensiblement indépendamment de la position en rotation relative actuelle. On est simultanément assuré de ce fait que le bloqueur unidirectionnel puisse être libéré à l'encontre d'une faible force de ressort et que l'ouverture arbitraire de la talonnière soit ainsi possible uniquement au moyen d'un effort réduit en évitant l'action du dispositif à ressort. Enfin, on dispose toujours de la course totale du ressort du dispositif à ressort pour une libération de sécurité éventuelle, sensiblement indépendamment de la position rotative relative actuelle de la mâchoire de semelle par rapport à la came de rappel. La caractéristique de libération désirée est de ce fait également maintenue même dans le cas où la mâchoire de semelle ne peut pas être complètement enfoncée dans sa position de fermeture prédéterminée par exemple en raison de la formation de glace. Si la mâchoire de semelle est empêchée de basculer dans sa position finale, par exemple à cause de la glace ou de la neige entre la chaussure de ski et le ski, et que la neige ou la glace fond en utilisation, le bloqueur unidirectionnel qui agit pratiquement comme un entraînement libre permet que la mâchoire de maintien de semelle soit automatiquement réglée en direction de la position rotative finale prédéterminée grâce à la pression de la chaussure de ski sans aucun déréglage de la came et donc de la caractéristique de libération.

Selon la revendication 2, le bloqueur unidirectionnel est réalisé sous la forme d'un bloqueur unidirectionnel à friction.

Dans ce cas, une possibilité mentionnée à la revendication 3 consiste en ce que le bloqueur unidirectionnel à blocage par friction comporte au moins un cliquet de blocage monté pivotant sur la mâchoire de semelle et la face d'appui est une surface d'appui sensiblement lisse ménagée sur la came de rappel. Une autre possibilité mentionnée à la revendication 4 consiste en ce que le bloqueur unidirectionnel à blocage par friction est réalisé sous la forme d'un bloqueur unidirectionnel à rouleau comprenant au moins un rouleau ou une bille de blocage.

Dans le cas d'un bloqueur à friction et à cliquet, il est de préférence prévu selon la revendication 3 que le cliquet de blocage soit monté pivotant sur la mâchoire de semelle et que la surface d'appui et de coulissement servant de contre-surface soit sensiblement lisse et ménagée sur la came de rappel. On peut cependant en principe prévoir une construction de la talonnière dans laquelle le cliquet de blocage pivotant est monté sur la came de rappel et la surface d'appui sensiblement lisse formant la contre-surface est ménagée sur la mâchoire de semelle. Dans ce cas toutefois on notera que le bloqueur unidirectionnel bloque lors d'une sollicitation de la talonnière en direction d'ouverture et permet un basculement libre de la mâchoire de semelle en direction de fermeture, à la manière d'un entraînement libre.

A la revendication 4 est également indiquée une variante de réalisation préférée pour le cas où l'on utilise un bloqueur unidirectionnel à rouleau.

Selon la revendication 5, grâce au fait que le rouleau de blocage constamment sollicité élastiquement dans l'espace intermédiaire qui se rétrécit à la manière d'un coin est guidé sur un chemin circulaire concentrique à l'axe de la came et de la mâchoire de semelle, on est assuré que cet organe de blocage soit toujours aussi maintenu en contact avec la surface d'appui de forme circulaire ou semi-circulaire également concentrique à cet axe.

Les rouleaux de blocage peuvent par exemple être réalisés en céramique ou en acier. Dans le cas de rouleaux en céramique, un seul rouleau de blocage suffira en général, tandis que dans le cas de rouleaux en acier on prévoit de préférence au moins deux rouleaux de blocage opposés l'un à l'autre ou disposés symétriquement. On tient alors compte de ce que des rouleaux en céramique sont nettement plus durs et plus résistants que des rouleaux en acier et qu'il est donc approprié de répartir la pression entre un nombre supérieur de rouleaux disposés symétriquement, en particulier dans le cas de rouleaux en acier.

Les angles de cône préférés pour les rouleaux de blocage respectifs sont indiqués à la revendication 5.

Une variante d'une talonnière équipée d'un bloqueur unidirectionnel à blocage par friction et à corps de roulement est indiquée à la revendication 6. Dans ce cas également, il apparaît entre la mâchoire de semelle et la came de rappel une sorte d'agencement à course libre qui en cas de sollicitation de la mâchoire de semelle dans la direction d'ouverture se bloque immédiatement indépendamment de la position réelle en pivotement de la mâchoire de semelle, tandis que celle-ci est libérée en cas d'une sollicitation donnée dans le sens de la fermeture, exercée par exemple par la botte de ski, ainsi en particulier que dans le cas d'une libération volontaire de la talonnière. Il est important que la cage du rouleau soit toujours pivotée ensemble avec la mâchoire de semelle autour de l'axe de la came et de la mâchoire de semelle, et que le rouleau de blocage soit déplaçable par rapport à la cage de rouleau, par exemple pour une libération volontaire et de préférence à l'encontre d'une légère force de ressort.

A la place du bloqueur unidirectionnel il est également possible d'utiliser un bloqueur unidirectionnel à cliquet dans lequel le cliquet de blocage présente une dent et la face d'appui de la came de rappel comporte un secteur denté, comme prévu à la revendication 8. Par comparaison à la possibilité de réglage continu et du maintien pratiquement dépourvu de jeu de la botte de ski qui est procuré par les modes de réalisations précédents, on observe dans cette variante un léger jeu, correspondant à l'intervalle entre les dents du secteur denté, mais qui dans la plupart des applications pratiques ne se traduit pas de manière désavantageuse.

Grâce au levier d'actionnement manuel selon la revendication 13, la mâchoire de semelle peut être basculée sans problème direction d'ouverture après que le bloqueur unidirectionnel ait été libéré. On peut en principe également prévoir d'entraîner la mâchoire de semelle au moyen de ce levier d'actionnement manuel aussi en direction de fermeture, dans laquelle cette mâchoire de semelle est libérée grâce au bloqueur unidirectionnel à friction agissant comme entraînement libre.

Selon la revendication 13, les moyens destinés à la libération du bloqueur unidirectionnel à friction peuvent être actionnables manuellement indépendamment du levier d'actionnement prévu uniquement à titre optionnel et accouplé à la mâchoire de semelle. Ainsi, le levier d'actionnement manuel, dans la mesure où il est prévu, peut être actionné en direction d'ouverture au choix soit de façon habituelle à l'encontre de la force de ressort appliquée par le dispositif à ressort, soit en évitant cette force de ressort lorsque le bloqueur unidirectionnel à friction est libéré. Pour libérer le bloqueur unidirectionnel à friction on peut prévoir par exemple un bouton-poussoir, un dispositif à circuit électronique et/ou similaire.

Grâce à la revendication 13, l'entraînement de la mâchoire de semelle par le levier d'actionnement manuel peut en outre se produire de manière retardée de telle façon qu'avant un tel entraînement, au début de l'actionnement du levier, le bloqueur unidirectionnel à friction est tout d'abord libéré. Dans ce cas également, on peut à nouveau prévoir à titre optionnel de permettre la libération du bloqueur unidirectionnel à friction pour l'ouverture de la talonnière.

Conformément à la revendication 13, afin d'assurer, lors d'une libération du bloqueur unidirectionnel couplée au levier d'actionnement manuel, que le bloqueur effectue également un blocage lorsque le levier n'est pas actionné, le levier d'actionnement manuel et la mâchoire de semelle sont de façon appropriée constamment prétendus dans une position rotative de départ dans laquelle le bloqueur à friction n'est pas encore libéré.

Dans la variante de réalisation de la revendication 13, grâce à laquelle on obtient un entraînement retardé de la mâchoire de semelle en direction d'ouverture par le levier d'actionnement manuel, on obtient également simultanément que la mâchoire de semelle puisse également être pivotée en direction de fermeture au moyen du levier d'actionnement manuel. Lors d'un entraînement de la mâchoire de semelle en direction d'ouverture et en direction de fermeture l'organe d'entraînement engage alors respectivement l'une des deux limites opposées de l'ouverture.

En particulier dans le cas d'utilisation d'un bloqueur à friction à cliquet, l'organe d'entraînement respectif, prévu sur le levier d'actionnement manuel, peut servir aussi bien à l'entraînement de la mâchoire de semelle qu'à la libération du bloqueur à friction. Une variante de réalisation appropriée à cet effet et particulièrement avantageuse résulte de la revendication 14.

Si l'on utilise un bloqueur unidirectionnel à roulement, le rouleau de blocage en question peut avantageusement être relié au levier d'actionnement manuel et être maintenu élastiquement par celui-ci dans la position de blocage actuelle, comme indiqué à la revendication 14. Du fait que le rouleau de blocage est fixé sur le levier d'actionnement manuel et que celui-ci peut pivoter autour de l'axe de la came et de la mâchoire de semelle, on est simultanément assuré que le rouleau de blocage soit guidé sur un chemin circulaire concentrique à la surface d'appui et de coulissement et soit donc constamment en contact avec cette contre-surface ou soit à la plus faible possible distance de cette dernière. On est ainsi à nouveau assuré qu'un blocage immédiat est possible à tout instant, indépendamment de la position en rotation relative actuelle de la mâchoire de semelle.

La mâchoire de semelle peut être légèrement prétendue dans la direction d'ouverture, grâce à quoi on obtient que la mâchoire de semelle soit automatiquement pivotée dans la position d'ouverture dès que le bloqueur unidirectionnel à friction est libéré. Pour ceci, on peut par exemple prévoir un ressort entre la mâchoire de semelle et le corps de base.

Dans la variante de réalisation de la revendication 15, on est assuré que la mâchoire de semelle soit automatiquement découplée de la came de rappel dès que la mâchoire de semelle a atteint, en particulier en cas d'une chute avant, une position de rotation telle que la botte de ski est libérée. Ainsi, la came de rappel peut retourner dans sa position de rotation de départ, sans entraîner de ce fait la mâchoire de semelle, ce qui facilite la nouvelle introduction dans la talonnière.

Selon la revendication 16, du fait que la surface de commande de la came de rappel qui est sollicitée par le ressort est réalisée sans point culminant, on atteint la possibilité que la fermeture de la talonnière se produise également toujours sous un effort réduit en évitant la force de ressort relativement élevée appliquée par le dispositif à ressort. Après que la chaussure de ski ait été libérée suite à une libération en sécurité, la came de rappel est d'abord immédiatement à nouveau rappelée par le dispositif à ressort, ainsi que la mâchoire de semelle au moyen de la came de rappel. Pour une libération arbitraire ou manuelle il faut alors libérer le bloqueur unidirectionnel agissant comme entraînement libre, ce qui est possible avec un effort extrêmement réduit. Pour cela il suffit de surmonter la faible force de ressort qui sollicite l'organe de blocage en question. La mâchoire de semelle peut ensuite être basculée vers le haut sans effort. Pendant la fermeture de la mâchoire de semelle également, une influence de la came ainsi que du dispositif à ressort qui la sollicite est exclue grâce à l'entraînement libre prévu entre la mâchoire de semelle et la came sous la forme du bloqueur unidirectionnel.

Selon la revendication 18, la mâchoire de semelle peut être prétendue dans la direction d'ouverture au moyen d'un mécanisme à bascule ou similaire, grâce à quoi on obtient, après libération du bloqueur unidirectionnel, que la mâchoire de semelle soit amenée automatiquement dans sa position d'ouverture finale et soit maintenue dans cette position, par exemple au moyen d'une légère force de ressort.

Tant que la mâchoire de semelle prend une position en pivotement entre sa position de fermeture et une position intermédiaire prédéterminée, la mâchoire de semelle peut également être prétendue dans la position de fermeture, de préférence au moyen du même mécanisme à bascule, grâce à quoi on obtient un suivi automatique du réglage de la talonnière, en particulier pour le cas où une couche de glace ou de neige présente entre la botte et le ski s'amincit par exemple sous la pression exercée ou sous les sollicitations dues aux vibrations et aux chocs.

Des formes de réalisation particulières du dispositif à bascule sont indiquées aux revendications 19 à 21.

D'autres variantes de réalisation avantageuses de l'invention sont indiquées dans les autres revendications dépendantes.

L'invention sera décrite plus en détail ci-après en regard d'exemples de réalisation et en se référant aux dessins.

Ces dessins montrent:
- Fig. 1: une représentation en coupe schématique d'une talonnière de sécurité comportant un bloqueur unidirectionnel à friction sous la forme d'un bloqueur à cliquet, en position de fermeture,
- Fig. 2: la talonnière montrée à la Fig. 1 lorsque la mâchoire de semelle est sollicitée par la botte de ski en direction d'ouverture,
- Fig. 3: la talonnière montrée à la Fig. 1, juste avant une libération arbitraire au moyen du levier d'actionnement manuel, la mâchoire de semelle étant encore dans sa position de fermeture,
- Fig. 4: la talonnière de la Fig. 1 après libération manuelle avec la mâchoire de semelle pivotée dans la position d'ouverture,
- Fig. 5: une vue de dessus et en coupe horizontale de la talonnière de la Fig. 1,
- Fig. 6: une partie d'une autre variante de réalisation de la talonnière comportant un bloqueur unidirectionnel à roulement, concernant le bloqueur unidirectionnel à friction,
- Fig. 7: une représentation en coupe schématique d'une autre variante de réalisation d'une talonnière de sécurité équipée d'un bloqueur unidirectionnel à corps de roulement, dans la position de fermeture,
- Fig. 8: la talonnière de la figure 7, dans laquelle la mâchoire de semelle est sollicitée par la botte de ski dans la direction d'ouverture,
- Fig. 9: la talonnière de la figure 7, après libération, avec la mâchoire de semelle basculée dans la position d'ouverture,
- Fig. 10: la talonnière de la figure 7, juste avant libération manuelle volontaire au moyen du levier de libération, où la mâchoire de semelle occupe encore sa position de fermeture,
- Fig. 11: une partie du bloqueur unidirectionnel à corps de roulement de la talonnière de la figure 7,
- Fig. 12: une représentation schématique du mécanisme à bascule additionnel prévu dans la talonnière de la figure 7,
- Fig. 13: une représentation en coupe schématique analogue à la figure 7 d'une autre variante de réalisation d'une talonnière de sécurité équipée d'un bloqueur unidirectionnel à cliquet denté, dans la position de fermeture, et
- Fig. 14: un détail d'une variante du mode de réalisation de la figure 13.

Les figures 1 à 5 montrent une talonnière 10 d'une fixation de sécurité de ski, qui comprend un corps de base 14 propre à être fixé au ski 12 et sur lequel est montée pivotante une mâchoire de semelle 16 autour d'un axe transversal A, la mâchoire de semelle étant engagée par la semelle 18 d'une botte de ski 20 (voir Fig. 2). A cet effet, un étrier de maintien de semelle vers le bas 22 et une patte d'appui 24 sont prévus sur la mâchoire de semelle 16.

De plus, une came de rappel 26 est montée pivotante autour du même axe A sur le corps de base 14. La came est sollicitée dans la position de départ illustrée aux Fig. 1 et 3 à 5 par un dispositif à ressort 28 comprenant un ressort de poussée 30.

Le ressort 30 est en appui sur un premier appui de ressort 32 à l'extrémité éloignée de la came de rappel 26, l'appui étant réalisé sous la forme d'une vis de réglage en forme de coupelle munie d'un filetage extérieur 34 qui coopère avec un taraudage intérieur 36 d'un perçage cylindrique 38 dans le corps de base 14 (voir en particulier Fig. 1 et 2).

L'extrémité opposée du ressort de poussée 30, voisine de la came de rappel 26, est en appui sur un second appui de ressort 40 également en forme de coupelle et guidé dans le perçage cylindrique 38 à la manière d'un piston.

La came de rappel 26 présente une partie 44 semi-circulaire ayant une partie de surface de commande plane 46, contre laquelle le second appui de ressort 40 guidé à la manière d'un piston s'appuie à plat par sa face frontale 42 (voir Fig. 1 bis 3) lorsque la came de rappel 26 n'est pas sollicitée par la mâchoire de semelle 16 (voir en particulier Fig. 1 et 3 à 5).

Comme on peut mieux le voir à la Fig. 5, l'axe A de la came et de la mâchoire de semelle est reçu dans deux parois latérales écartées l'une de l'autre 48, 50 du corps de base 14. La mâchoire de semelle 16 montée pivotante autour du même axe A sur le corps de base 14 a en section longitudinale une forme en U, dont les deux bras 52, 54 sont disposés à l'intérieur des deux parois latérales 48, 50 du corps de base 14 qui leur sont parallèles et sont montés pivotants sur les zones d'extrémité de la came de rappel 26. La came de rappel 26 est cylindrique, à l'exception de la partie centrale semi-cylindrique 44.

De manière correspondante, un levier d'actionnement manuel 64 servant à la libération manuelle de la talonnière 10, qui présente également en section longitudinale la forme d'un U, est monté pivotant par ses deux bras 56, 58 disposés entre les parois latérales 48, 50 et les bras 52, 54 sur les zones d'extrémité de la came de rappel 26 cylindrique et donc à son tour en rotation autour de l'axe commun A (voir en particulier Fig. 5).

Un bloqueur unidirectionnel à friction réalisé sous la forme d'un bloqueur à cliquet 60' comportant au moins un cliquet de blocage 62' en tant qu'organe de blocage est monté entre la mâchoire de semelle 16 et la came de rappel 26 pivotant autour du même axe A (Figs. 1 à 5).

Ce bloqueur à cliquet 60' est réalisé de telle manière qu'il bloque en cas d'une sollicitation de la mâchoire de semelle 16 en direction d'ouverture et dans le présent exemple de réalisation peut être libéré au moyen du levier d'actionnement manuel 64 à l'encontre d'une faible force de ressort appliquée par un organe à ressort 66.

Dans l'exemple de réalisation montré aux Fig. 1 à 5 le cliquet de blocage 62' est monté pivotant sur la mâchoire de semelle 16. Il est maintenu par le ressort 66 en engagement contre une surface d'appui sensiblement lisse 68 de la came de rappel 26. Cette surface d'appui 68, qui sert de contre-surface pour le cliquet de blocage 62' constamment forcé élastiquement dans la position de blocage actuelle entre la came de rappel 26 et la mâchoire de semelle 16, est réalisée sous forme circulaire ou semi-circulaire et concentrique à l'axe A de la came et de la mâchoire de semelle.

Le cliquet de blocage 62' s'appuie à blocage de force par friction sur cette contre-surface 68 circulaire ou semi-circulaire concentrique à l'axe A de la came et de la mâchoire de semelle A lorsque la mâchoire de semelle 16 est sollicitée en direction d'ouverture, tandis qu'il est constamment en contact coulissant sur cette surface 68 lorsque la mâchoire de semelle 16 est sollicitée en direction de fermeture, sensiblement indépendamment de la position en rotation relative actuelle de la mâchoire de semelle 16 par rapport à la came de rappel 26.

Du fait que la surface de commande 46 de la came de rappel 26 sollicitée par le dispositif à ressort 28 est réalisée sans point culminant (voir par exemple Fig. 1 et 2), la came de rappel 26 est toujours repoussée par le dispositif à ressort 28 indépendamment de la position rotative actuelle de la came 26 uniquement en direction de fermeture (voir par exemple Fig. 1).

Le levier d'actionnement manuel 64 sert aussi bien à l'entraînement de la mâchoire de semelle 16 vers la position d'ouverture ou de fermeture que pour libérer le bloqueur unidirectionnel à friction réalisé sous forme du bloqueur à cliquet 60'.

Pour cela il est prévu sur le levier d'actionnement manuel 64 un organe d'entraînement 76 qui est réalisé sous la forme d'une tige cylindrique et relié rigidement au levier, et qui est monté dans les deux bras 56, 58 du levier d'actionnement manuel 64 et traverse des ouvertures 78 mutuellement alignées dans les bras 52, 54 de la mâchoire de maintien de semelle 16 (voir par exemple Fig. 5).

La section d'ouverture des ouvertures 78 prévues dans la mâchoire de semelle 16 est supérieure à la section de l'organe d'entraînement 76 cylindrique qui traverse ces ouvertures 78.

Grâce à cette tige cylindrique d'entraînement 76 fixée sur le levier d'actionnement manuel 64, le cliquet de blocage 62' du bloqueur unidirectionnel à friction réalisé sous forme de bloqueur à cliquet est de plus libéré par une sollicitation correspondante. Pour cela, le cliquet de blocage 62' recouvre les deux ouvertures 78 aussi loin que lors d'un basculement du levier d'actionnement manuel 64 en direction d'ouverture au moyen de l'organe d'entraînement 76, le cliquet de blocage 62' est tout d'abord soulevé de la surface d'appui 68 de la came de rappel 26 et la mâchoire de semelle 16 est ensuite entraînée en direction d'ouverture avec un retard correspondant (voir par exemple Fig. 3 et 4).

La section d'ouverture des ouvertures 78 doit par conséquent être dimensionnée de telle manière que lorsque le levier 64 est actionné en direction d'ouverture par l'organe d'entraînement 76 le cliquet de blocage 62' peut tout d'abord être libéré et la mâchoire de semelle 16 peut ensuite être entraînée après un retard correspondant.

Le levier d'actionnement manuel 64 et la mâchoire de semelle 16 sont de plus accouplés au moyen d'un organe à ressort 74 et prétendus par celui-ci vers une position rotative relative de départ, dans laquelle le bloqueur à cliquet 60' n'est pas encore libéré (voir par exemple Fig. 1).

Tandis que dans l'exemple de réalisation décrit, la libération du bloqueur unidirectionnel se produit dans tous les cas au moyen du levier d'actionnement manuel 64, on peut aussi en principe prévoir des moyens grâce auxquels le bloqueur unidirectionnel peut être libéré indépendamment du levier d'actionnement manuel prévu en option accouplé à la mâchoire de semelle 16. On peut envisager pour cela par exemple un dispositif à bouton-poussoir, un dispositif à circuit électronique et/ou similaire.

Alors que dans le cas présent la talonnière est ouverte manuellement par actionnement du levier 64 après que le bloqueur unidirectionnel ait été libéré, la mâchoire de semelle 16 peut en principe également être légèrement prétendue en direction d'ouverture, de telle sorte que celle-ci est automatiquement basculée dans sa position d'ouverture après libération du bloqueur unidirectionnel, le cas échéant sous l'entraînement du levier d'actionnement manuel 64.

La Fig. 6 montre une partie d'une autre variante de réalisation de la talonnière montrant le bloqueur unidirectionnel à friction, qui ne diffère en pratique de la variante de réalisation des Fig. 1 à 5 qu'en ce qu'il est prévu un bloqueur unidirectionnel à roulement 60'' en tant que bloqueur unidirectionnel à friction, au lieu du bloqueur à cliquet, avec au moins un rouleau de blocage 62''.

Dans ce cas aussi, la surface d'appui 68 de forme circulaire ou semi-circulaire est sensiblement lisse et prévue par exemple sur la came de rappel 26.

Pour former un espace intermédiaire 72 qui va en se rétrécissant d'un côté à la manière d'un coin, la contre-surface 70 concentrique à la came de rappel 26 prévue sur la mâchoire de semelle 16 est réalisée sous forme plane et inclinée par rapport à la tangente T de la surface d'appui 68 passant par le point de contact B avec le rouleau de blocage 62''. Pour former l'espace intermédiaire 72 qui va en se rétrécissant d'un côté à la manière d'un coin, cette contre-surface 70 peut aussi en principe être incurvée de manière excentrique.

Le rouleau de blocage 62'' est relié au levier d'actionnement manuel 64 (voir aussi Fig. 1 à 3), qui peut pivoter autour de l'axe A de la came et de la mâchoire de semelle et est accouplé à la mâchoire de semelle 16 via l'organe à ressort 74.

Ainsi, le rouleau de blocage 62'', constamment repoussé élastiquement dans l'espace intermédiaire 72 qui va en se rétrécissant d'un côté à la manière d'un coin, est guidé sur un chemin circulaire K concentrique à l'axe A de la came et de la mâchoire de semelle, dont il résulte que le rouleau de blocage 62'' est toujours en contact avec la surface d'appui 68 de forme circulaire ou semi-circulaire concentrique à l'axe A.

Le rouleau de blocage 62'' peut par exemple être réalisé en céramique, ou être recouvert de céramique, ou encore être réalisé en acier.

Dans le cas d'un rouleau de blocage 62'' en céramique, un rouleau suffit en général. Si les rouleaux sont réalisés en acier, on prévoit au moins deux rouleaux de blocage 62'' opposés l'un à l'autre ou disposés symétriquement. La pression sera alors répartie entre un plus grand nombre de rouleaux disposés symétriquement.

Du fait que ces rouleaux présentent, selon le matériau choisi, une dureté et une résistance différentes ainsi que des coefficients de friction différents, les angles de conicité φ doivent également être choisis différemment.

A la Fig. 6, la contre-surface 70 de la mâchoire de semelle 16 est représentée en trait continu pour des rouleaux de blocage en céramique et la contre-surface 70' en tirets pour des rouleaux en acier.

L'angle de conicité est défini comme étant l'angle φ entre la normale N à la surface d'appui et de coulissement 68 au point de contact B avec le rouleau de blocage 62'' et la ligne de jonction V entre les deux points de contact B, C du rouleau de blocage 62'' avec la surface d'appui et de coulissement 68 et avec la contre-surface 70 ou 70'. Dans le cas d'un rouleau de blocage 62'' en céramique, la tangente de cet angle φ est d'environ 0,3 dans le présent exemple de réalisation, et d'environ 0,1 dans le cas de rouleaux en acier.

La talonnière selon l'invention fonctionne de la manière suivante:
Alors que dans l'exemple de réalisation illustré aux Fig. 1 à 5 non seulement la mâchoire de semelle 16 est entrainée par l'organe d'entraînement 76 en direction d'ouverture ou de fermeture, mais le bloqueur unidirectionnel 60 est également libéré, dans l'exemple de réalisation de la Fig. 6, le déblocage du bloqueur unidirectionnel à friction 60'' se produit du fait que, par actionnement du levier en direction d'ouverture, le rouleau de blocage 62'' relié à ce levier est extrait de l'espace intermédiaire 72 qui va en se rétrécissant à la manière d'un coin dans l'autre direction. Par ailleurs, les deux variantes de réalisation ont un fonctionnement semblable.

Dans la représentation de la Fig. 1 ni la mâchoire de semelle 16 ni le levier d'actionnement manuel 64 ne sont sollicités. La mâchoire de semelle 16 prend ainsi sa position de fermeture, tandis que la came de rappel 26 chargée par le dispositif à ressort 28 est maintenue dans sa position rotative de départ correspondant à la position de fermeture.

La mâchoire de semelle 16, de même que le levier d'actionnement manuel 64, sont maintenus par le ressort 74 dans leur position rotative relative de départ, dans laquelle l'organe d'entraînement 76 est en contact avec la bordure de l'ouverture 78 éloignée de l'organe de blocage 62' et est ainsi dégagé de l'organe de blocage 62'.

D'après la Fig. 2, la mâchoire de semelle 16 est sollicitée la botte de ski 20 en direction d'ouverture et basculée vers le haut hors de la position finale. Le levier d'actionnement manuel 64 est alors entraîné par la mâchoire de semelle 16. Grâce au ressort 74, l'organe d'entraînement 76 reste en contact avec la bordure des ouvertures 78 de la mâchoire de semelle 16 éloignée de l'organe de blocage 62'. Par suite, le bloqueur unidirectionnel à friction 60' est bloqué, dont il résulte que la came de rappel 26 est également pivotée, en direction d'ouverture autour de l'axe A commun, avec la mâchoire de semelle 16 à l'encontre de la force de ressort relativement élevée appliquée par le ressort d'appui 30 du dispositif à ressort 28.

Dès que la force d'ouverture exercée par la botte de ski 20 sur la mâchoire de semelle 16 diminue, la mâchoire de semelle 16 est repoussée à nouveau vers le bas dans la position de fermeture finale par le ressort d'appui 30, la came de rappel 26 et le bloqueur unidirectionnel à friction 60' encore en condition de blocage.

Si la force exercée par la botte de ski 20 sur la mâchoire de semelle 16 en direction d'ouverture dépasse la force de rappel, la botte est libérée vers le haut hors de la mâchoire de semelle 16. Immédiatement après une telle libération, la mâchoire de semelle est basculée à nouveau dans la position de fermeture en raison de la force de rappel (voir Fig. 1).

A la Fig. 3, la talonnière est montrée dans une position immédiatement avant une libération arbitraire au moyen du levier d'actionnement manuel 64. Ce levier d'actionnement manuel 64 est alors déjà basculé ou repoussé si loin vers le bas dans la direction de la flèche que le cliquet de blocage 62' est soulevé de la surface d'appui 68 au moyen de l'organe d'entraînement 76 et le bloqueur unidirectionnel à friction 60 réalisé sous la forme d'un bloqueur à cliquet est donc libéré.

Dès que le levier d'actionnement manuel 64 est repoussé plus loin vers le bas, il se produit un entraînement de la mâchoire de semelle 16 en direction d'ouverture, par le même organe d'entraînement 76. La came de rappel 26 reste alors dans sa position rotative de départ du fait que le bloqueur unidirectionnel à friction 62' est libéré, de sorte que l'on peut ouvrir la talonnière avec un effort minimal en évitant la force de rappel exercée par le dispositif à ressort 28.

D'après la Fig. 4, le levier d'actionnement manuel 64 est complètement repoussé vers le bas dans sa position d'ouverture, dans laquelle il est dirigé généralement parallèlement au ski 12. Lorsque la came de rappel 26 prend ensuite sa position rotative de départ, la mâchoire de semelle 16 entraînée par le levier a atteint sa position d'ouverture.

La talonnière est ensuite refermée en basculant à nouveau la mâchoire de semelle 16 vers le bas en direction de fermeture, par exemple au moyen de la botte de ski et/ou du levier. Pendant ce mouvement de rotation, l'organe de blocage 62' du bloqueur unidirectionnel à friction 60' fonctionnant à la manière d'un entraînement libre coulisse le long de la surface d'appui de forme circulaire ou semi-circulaire concentrique à l'axe A. Pendant ce mouvement de fermeture de la mâchoire de semelle, le levier d'actionnement manuel 64 accouplé en outre avec la mâchoire de semelle via le ressort 74 est entraîné, pour autant qu'un actionnement manuel de ce levier ne se produise pas simultanément.

Dès que la mâchoire de semelle est à nouveau sollicitée en direction d'ouverture, se produit automatiquement à nouveau un blocage du bloqueur unidirectionnel à friction 60', dont il résulte qu'un accouplement rigide de la mâchoire de semelle 16 avec la came de rappel 26 repoussée par le ressort est rétabli. Les comportements décrits en relation avec la Fig. 2 se produisent alors à nouveau.

L'important est que, grâce au contact permanent de l'organe de blocage 62' contre la contre-surface 68 de forme circulaire ou semi-circulaire concentrique à l'axe A, ou à une distance aussi faible que possible entre eux, le bloqueur unidirectionnel à friction peut bloquer à tout moment, c'est à dire indépendamment de la position en rotation relative actuelle de la mâchoire de semelle 16, dès qu'apparaît une sollicitation correspondante de la mâchoire de semelle en direction d'ouverture. Un blocage est ainsi en particulier possible même si la mâchoire de semelle 16 ne peut pas être complètement basculée vers le bas dans sa position de fermeture finale par exemple en raison de la glace ou de la neige prise entre la semelle de chaussure et la surface du ski.

Indépendamment de la position rotative de départ actuelle de la mâchoire de semelle, lors de l'apparition de toute sollicitation en direction d'ouverture, la came de rappel 26 est également toujours basculée contre la force de ressort du ressort d'appui 30 à partir de la position finale montrée par exemple à la Fig. 1, de sorte que l'on dispose dans tous les cas de toute la course du ressort pour une libération de sécurité.

A la différence des exemples de réalisation décrits, on peut aussi prévoir des moyens pour libérer le bloqueur unidirectionnel à friction, qui peuvent être actionnés indépendamment d'un levier d'actionnement manuel ou similaire prévu seulement en option et accouplé avec la mâchoire de semelle. A cet effet on peut imaginer par exemple un dispositif à bouton-poussoir, un dispositif à circuit électronique et/ou similaire. Il est également possible de prendre des mesures pour un basculement automatique de la mâchoire de semelle en direction d'ouverture après une libération du bloqueur unidirectionnel, ce que l'on obtient par exemple au moyen d'un ressort disposé entre le corps de base et la mâchoire de semelle.

Dans les figures 7 à 12 est montrée une autre variante de réalisation d'une talonnière 10 comprenant un bloqueur unidirectionnel à friction réalisé sous la forme d'un bloqueur unidirectionnel à corps de roulement 60'' qui comprend également un corps de base 14 destiné à être fixé au ski, sur lequel une mâchoire de semelle 16 est montée pivotante autour d'un axe A, ladite mâchoire de semelle entrant en contact avec la semelle d'une botte de ski au moyen d'un étrier de maintien de semelle vers le bas 22 ainsi qu'un bec d'appui 24.

Une came de rappel 26 montée pivotante sur le corps de base 14 autour du même axe A est repoussée par un agencement de ressort 28 dans la position de départ montrée aux figures 7, 9, et 10. L'agencement de ressort 28 comprend un ressort de compression 30, qui s'appuie sur un premier appui de ressort 32 à l'extrémité éloignée de la came de rappel 26. L'appui de ressort est réalisé sous la forme d'une vis de réglage en forme de coupelle et pourvue d'un filetage extérieur 34 qui coopère avec un taraudage intérieur 36 d'un perçage cylindrique 38 dans le corps de base 14 (voir en particulier la figure 7). A l'extrémité opposée, voisine de la came de rappel 26, le ressort de compression 30 est en appui contre un second appui de ressort 40, également en forme de coupelle, guidé à la manière d'un piston dans le perçage cylindrique 38.

La came de rappel 26 comprend une partie 44 partiellement cylindrique, concentrique à l'axe A de la came et de la mâchoire de semelle, sur laquelle sont formées deux saillies 82, 84 écartées l'une de l'autre, contre lesquelles s'appuie le second appui de ressort guidé à la manière d'un piston lorsque la came de rappel 26 n'est pas chargée par la mâchoire de semelle 16 (voir en particulier figures 7, 9 et 10), l'appui de ressort s'appuyant par sa face d'extrémité 42 qui est incurvée de façon correspondante. Ainsi, le second appui de ressort 40 s'appuie en deux emplacements S1 et S2 contre la came de rappel 26 qui occupe sa position de départ. Dès que la came de rappel 26 est tournée hors de cette position de départ par la mâchoire de semelle 16 et le bloqueur unidirectionnel à corps de roulement 60'' à l'encontre de la force de ressort appliquée par le ressort de compression 30, la came de rappel 26 n'est plus en contact avec la face d'extrémité 42 du second appui de ressort 40 que par le tronçon de surface de commande incurvé 46 prévu sur la saillie supérieure 82 (voir figure 8).

Le bloqueur unidirectionnel à corps de roulement 60'' agencé entre la mâchoire de semelle 16 et la came de rappel 26 comprend une cage de rouleau 80 montée tournante autour de l'axe A de la came et de la mâchoire de semelle, ainsi que deux rouleaux de blocage 62'' disposés en opposition diamétrale, qui sont reçus chacun dans un espace intermédiaire 72 situé entre la surface d'appui et de coulissement 68 de la came de rappel 26 et une contre-surface 70'' de la cage 80 de rouleau. La surface d'appui 28 sensiblement lisse et prévue à l'extérieur sur la came de rappel 26 a un profil circulaire ou semi-circulaire concentrique à l'axe A de la came de rappel et de la mâchoire de semelle. Les contre-surfaces 70'' agencées à l'intérieur dans la cage 80 de rouleau sont réalisées chacune de telle manière que l'espace intermédiaire 72 considéré se rétrécit en forme de coin dans l'une des directions de rotation (dans le cas présent dans le sens inverse des aiguilles d'une montre). Les contre-surfaces 70'' sont dirigées de préférence de telle manière qu'il se forme un angle α d'environ 10° entre la normale N de la surface d'appui 68 au point de contact B avec le rouleau de blocage 62'' et la normale N' de la contre-surface 70'' au point de contact C avec le rouleau de blocage 62'' (voir figures 11 et 7).

La cage 80 de rouleau, réalisée dans le présent exemple de réalisation séparée de la mâchoire de semelle 16, est amenée dans sa position de rotation par rapport à la mâchoire de semelle 16 au moyen de deux faces de butée 98, 100 distantes l'une de l'autre prévues sur la mâchoire de semelle 16. Ainsi, grâce à l'engagement de la cage 80 de rouleau contre la contre-surface 98 ou 100, il est pratiquement défini un accouplement solidaire en rotation entre la cage 80 de rouleau et la mâchoire de semelle 16. De manière appropriée, il peut ici être laissé un léger jeu entre la cage 80 de rouleau et la mâchoire de semelle 16, comme ceci est indiqué à la figure 7 par un petit espace intermédiaire ZW entre la face de butée inférieure 100 et la cage 80 de rouleau lorsque la cage 80 de rouleau est simultanément en appui direct contre la face de butée supérieure 98.

Comme on peut mieux le voir à la figure 11, les rouleaux de blocage 62'' forcés élastiquement dans la position de blocage sont guidés sur un chemin circulaire K de rayon R1, concentrique à l'axe A de la came et de la mâchoire de semelle, le rayon dudit chemin circulaire étant au moins sensiblement supérieur, du rayon r des deux rouleaux de blocage cylindriques 62'', au rayon R2 de la surface d'appui 68 prévue à l'extérieur sur la partie 44 partiellement cylindrique de la came de rappel 26.

Les rouleaux de blocage 62'' sont montés sur un levier de libération 64'' qui est monté pivotant sur le corps de base 14 autour de l'axe A de la came et de la mâchoire de semelle. Ce levier de libération 64'' est sollicité au moyen d'un élément de ressort 74'' dans une position en rotation de départ relativement à la cage 80 de rouleau, position dans laquelle les rouleaux de blocage 62'' occupent leur position de blocage montrée aux figures 7, 8, et 11.

L'élément de ressort 74'', qui est par exemple constitué par un ressort en polyuréthane, un ressort de compression ou un ressort à lame en métal, est agencé entre un appui de ressort 116 prévu sur le levier de libération 64'' et la cage 80 de rouleau.

Le levier de libération coudé 64 est agencé à l'intérieur de la mâchoire de semelle 16 qui est prolongée par un bras de levier 120, et est accessible depuis l'extérieur pour un actionnement manuel à l'extrémité supérieure ou postérieure 122. Le levier de libération 64 peut être pivoté vers l'arrière à l'encontre de la force élastique 74'' relativement faible et à l'intérieur de la mâchoire de semelle 16 par rapport à la cage 80 de rouleau aussi loin que les rouleaux de blocage 62' sont amenés dans la position de libération montrée aux figures 9 et 10, position dans laquelle les rouleaux de blocage 62'' sont disposés avec un certain jeu Sp1 dans les espaces intermédiaires 72 considérés.

On peut associer au bloqueur unidirectionnel 60, qui est réalisé dans l'exemple de réalisation présent sous la forme d'un bloqueur unidirectionnel à corps de roulement 60'', un dispositif de libération actionné en fonction de la position en rotation de la mâchoire de semelle 16. Le dispositif de libération comprend un piston de libération 86 guidé dans un perçage 92 de la mâchoire de semelle 16, qui sollicite le levier de libération 64, et qui coopère avec une rampe ascendante 102 prévue sur le corps de base 14 et avec un tronçon de surface 104 du corps de base 14, ce tronçon de surface étant situé à la suite de ladite rampe ascendante dans la direction d'ouverture et ayant une forme partiellement cylindrique concentrique à l'axe A de la came et de la mâchoire de semelle.

Sur la rampe ascendante 102 ainsi qu'à l'extrémité éloignée de la section de surface cylindrique 104, le piston de libération 86 possède une butée 88 qui est maintenue contre une surface de butée 80 de la mâchoire de semelle 60 lorsque le levier de libération 64'' n'est pas actionné. Cette butée 88 présente sur son côté éloigné de la surface de butée 90 une surface inclinée 94 contre laquelle s'appuie l'extrémité arrière 122 du levier de libération 64'', repoussé par un ressort, via une contre-surface 96 légèrement incurvée.

Le piston de libération 86 et la rampe ascendante 102 ainsi que la section de surface partiellement cylindrique 104 sont agencés les uns par rapport aux autres et conçus de telle manière que le bloqueur unidirectionnel, réalisé par exemple sous la forme de bloqueur unidirectionnel à corps de roulement 60'', est alors toujours obligatoirement libéré lorsque la mâchoire de semelle 16 atteint une position en rotation à l'intérieur d'une plage de rotation qui est délimitée d'une part au moins sensiblement par une position de libération de la botte de ski (voir figure 8) et d'autre part par la position d'ouverture (voir figure 9).

Entre le corps de base 14 et la cage 80 de rouleau accouplée solidairement avec la mâchoire de semelle 16 est agencé un mécanisme à bascule 106, qui comprend un boîtier de ressort cylindrique 108 monté pivotant autour d'un axe H sur un bras de liaison 114 de la cage 80 de rouleau, un appui de ressort 110 en forme de tige monté pivotant autour d'un axe G sur le corps de base 14 à une extrémité et guidé dans le boîtier de ressort 108, et un ressort de compression 112 agencé entre le boîtier de ressort 108 et l'appui de ressort 110. Les deux axes de pivotement G, H s'étendent parallèlement à l'axe A de la came et de la mâchoire de semelle et parallèlement aux rouleaux de blocage 62''. Le ressort de compression 112 s'appuie à une extrémité contre le fond du boîtier de ressort 108 qui est ouvert sur un côté pour la réception de l'appui de ressort 110 en forme de tige. A l'autre extrémité, ce ressort de compression 112 peut par exemple être en appui contre l'axe de pivotement G (voir figure 9) ou sur un piston 118 guidé dans le cylindre 108 et prévu sur l'appui de ressort 110 (voir figure 12). Dans le premier cas en particulier, le boîtier de ressort 108 peut être pourvu de fentes latérales 124 de sorte qu'il peut être déplacé contre la force du ressort partiellement jusqu'au dessus de l'axe de pivotement G. L'appui de ressort 110 en forme de tige est dans ce cas au moins partiellement entouré par le ressort de compression 112.

Dans la position de fermeture de la mâchoire de semelle 16, le mécanisme à bascule 106 prend la position de basculement indiquée par P1 à la figure 12, dans laquelle la cage 80 de rouleau et par conséquent la mâchoire de semelle 16 sont sollicitées par une légère force de ressort F dans la position de fermeture. Si la mâchoire de semelle 16 est pivotée hors de la position de fermeture, le ressort 112 est alors progressivement comprimé jusqu'à atteindre une position intermédiaire en rotation P0. Après avoir atteint cette position intermédiaire en rotation P0, le mécanisme à bascule 106 agit dans la direction d'ouverture, jusqu'à ce qu'il ait atteint la position en rotation P2 dans la position d'ouverture de la mâchoire de semelle 16, dans laquelle la cage 80 de rouleau, et par l'intermédiaire de celle-ci la mâchoire de semelle 16, est sollicitée par une légère force de ressort F' dans la direction d'ouverture. Dans ce cas, l'axe de basculement H est guidé le long d'une piste circulaire KB concentrique à l'axe A de la came et de la mâchoire de semelle.

La mâchoire de semelle 16 est par conséquent sollicitée en direction d'ouverture par le mécanisme à bascule 106, aussi longtemps qu'elle occupe une position en rotation entre sa position d'ouverture et une position intermédiaire prédéterminée, et elle est sollicitée en direction de fermeture par le même mécanisme à bascule aussi longtemps qu'elle occupe une position en rotation entre sa position de fermeture et la position intermédiaire prédéterminée.

La variante de réalisation de la talonnière de l'invention montrée aux figures 7 à 12 fonctionne de la manière suivante:

Dans la représentation de la figure 7, ni la mâchoire de semelle 16, ni le levier de libération 64'' ne sont sollicités. La mâchoire de semelle 16 occupe par conséquent sa position de fermeture, dans laquelle elle est additionnellement sollicitée par le mécanisme à bascule 106.

Les rouleaux de blocage 62'' sont maintenus dans leur position de blocage par le levier de libération 64'' chargé élastiquement, de sorte que le bloqueur unidirectionnel à corps de roulement 62'' assure un accouplement solidaire entre la mâchoire de semelle 16 et la came de rappel 26 chargée élastiquement, dès que la mâchoire de semelle 16 est sollicitée dans la direction d'ouverture par la botte de ski.

D'après la figure 8, la mâchoire de semelle 16 est sollicitée par la botte de ski (représentée uniquement à la figure 2) dans la direction d'ouverture et pivote vers le haut hors de la position de fermeture. Jusqu'à atteindre la position de rotation WF illustrée à la figure 8, pour laquelle le piston de libération 86 vient en engagement sur la rampe ascendante 102, le bloqueur unidirectionnel à corps de roulement 60'' reste bloqué, grâce à quoi la came de rappel 26 est également pivotée avec la mâchoire de semelle 16 dans la direction d'ouverture autour de l'axe commun à l'encontre de la force de ressort relativement importante appliquée par le ressort de compression 30 de l'agencement de ressort 28.

Comme indiqué à la figure 11, la cage 80 de rouleau est entraînée de ce fait par la mâchoire de semelle dans la direction de la flèche I, tandis que les rouleaux de blocage 62'', montés avec un certain jeu Sp2 dans le levier de libération 64'', sont repoussés dans la direction opposée J par le levier de libération 64'' chargé élastiquement, de sorte que ces rouleaux prennent leur position de blocage. Grâce à ceci, la came de rappel 26 chargée élastiquement est entrainée dans la direction de la flèche L.

Si la force exercée en direction d'ouverture par la botte de ski sur la mâchoire de semelle 16 dépasse la force de rappel, la botte est libérée vers le haut hors de la mâchoire de semelle 16. Dans la position en pivotement correspondante de la mâchoire de semelle 16 au delà de la zone de pivotement WS sous charge élastique, le piston de libération 86 s'appuie déjà contre le tronçon de surface partiellement cylindrique 104 du corps de base 14, grâce à quoi le levier de libération 64'' est obligatoirement pivoté par rapport à la cage 80 de rouleau aussi loin que les rouleaux de blocage 62'' prennent leur position de libération. La came de rappel 26 est par conséquent ramenée dans sa position en rotation de départ sans entraîner alors la mâchoire de semelle 16. Au contraire, cette dernière est amenée par le mécanisme à bascule 106 dans la position d'ouverture montrée à la figure 9.

A la figure 10, la talonnière est montrée dans une position immédiatement avant une libération manuelle volontaire. Tandis que la mâchoire de semelle 16 occupe encore sa position de fermeture, le levier de libération 64'' est pivoté manuellement à l'encontre de la force de ressort 74'', par exemple au moyen d'un baton de ski, aussi loin que les rouleaux de blocage 62'' prennent leur position de libération à l'intérieur des espaces intermédiaires 72, et le bloqueur unidirectionnel à corps de roulement 60'' est par conséquent libéré.

Si le levier de libération 64'' continue à être actionné, la mâchoire de semelle 16 peut être pivotée en direction d'ouverture, par exemple au moyen de son bras de levier 120, sans que la came de rappel 26 chargée élastiquement ne soit alors entraînée. Cette dernière demeure dans sa position de départ montrée à la figure 10.

Pour refermer alors la talonnière, on pivote la mâchoire de semelle 16 vers le bas en direction de fermeture, par exemple au moyen de la botte de ski et/ou au moyen de son bras de levier 120. Au cours de ce mouvement de pivotement les rouleaux de blocage 62'' du bloqueur unidirectionnel à corps de roulement 60'', qui agit comme un mécanisme à entraînement libre, sont guidés librement le long de la surface d'appui 68, circulaire ou semi-circulaire et concentrique à l'axe A. Après que le mécanisme à bascule 106 ait atteint la position de pivotement intermédiaire P0 (voir figure 12), le mouvement de fermeture est de plus assisté par ce mécanisme à bascule 106, au moyen duquel la mâchoire de semelle 16 est alors sollicitée en direction de fermeture par l'intermédiaire de la cage 80 de rouleau. Grâce à ceci il se produit un suivi automatique du réglage de la talonnière, par exemple dans les cas dans lesquels une couche de glace et/ou de neige présente entre la semelle de chaussure et la surface du ski disparaît progressivement, en particulier sous les forces dues aux chocs et aux vibrations et sous la pression exercée. On obtient simultanément une adaptation automatique à des épaisseurs de semelle différentes.

Dès que la mâchoire de semelle 16 est à nouveau sollicitée en direction d'ouverture, il se produit automatiquement un blocage du bloqueur unidirectionnel à corps de roulement 60'', ce qui établit à nouveau un accouplement solidaire de la mâchoire de semelle avec la came de rappel 26 chargée élastiquement.

Le mode de réalisation représenté à la figure 13 comprend un bloqueur unidirectionnel à cliquet denté, désigné par la référence 160. Par ailleurs, ce mode de réalisation reprend un certain nombre d'éléments déjà décrits en relation avec le mode de réalisation des figures 7 à 12, et ceux-ci ne seront pas décrits en détail à nouveau. Ils portent dans la figure les mêmes chiffres de référence.

Le cliquet 162 est ici monté pivotant sur une cage intermédiaire 163 qui est elle-même montée pivotante autour de l'axe A commun de la came de rappel 26 et de la mâchoire de semelle 16. La cage 163 est en butée contre la mâchoire de semelle 16 à la fois directement par une première surface d'appui 165 et avec interposition d'un organe élastique 167 par une seconde surface d'appui 169. Le but de l'organe élastique 167 est simplement de compenser les tolérances de fabrication de la mâchoire de semelle 16 et de la cage 163, de sorte que cette dernière est pratiquement solidaire de la mâchoire de semelle 16. On peut même envisager de se passer d'une telle cage intermédiaire et de monter le cliquet pivotant 162 directement sur la mâchoire de semelle 16.

D'un côté de son axe de rotation, le cliquet 162 se termine par une dent 171 dirigée radialement vers l'axe A, et la face d'appui 68 de la came de rappel 26 comporte un secteur denté 173. Un ressort 175 en appui sur la cage intermédiaire 163 sollicite le cliquet 162 de telle sorte que sa dent 171 vienne en engagement avec ce secteur denté.

Du côté opposé à son axe de rotation, le cliquet comporte un bras de libération 177 incliné par rapport à une direction radiale depuis l'axe commun A de la came de rappel 26 et de la mâchoire de semelle 16.

Dans la position représentée à la figure 13, l'engagement de la dent 171 du cliquet 162 dans la denture 173 de la came de rappel 26 entraîne une coopération à blocage de force entre la mâchoire de semelle 16 et la came de rappel 26 dans le sens de l'ouverture de la talonnière 10, et au contraire une rotation pratiquement sans effort de la mâchoire de semelle 16 par rapport à la came de rappel 26 dans le sens de la fermeture de la talonnière 10, pratiquement de la même manière que dans les modes de réalisations précédents, la seule différence étant que le blocage ne se produit ici que pour un nombre déterminé de positions relatives pour lesquelles la dent 181 du cliquet 162 vient s'engager dans une des dents du secteur denté 173 de la came de rappel. On peut cependant choisi le pas des dents de ce secteur denté suffisamment petit pour avoir un effet de blocage pratiquement indépendant de la position relative en rotation de l'une par rapport à l'autre.

Le levier d'actionnement manuel 64 est ici monté en rotation autour d'un axe 179 traversant le bras de prolongement 120 de la mâchoire de semelle 16, et se termine par un doigt 181 dirigé généralement en direction de l'axe A et situé à une distance de ce dernier au plus égale à la distance radiale entre l'axe A et le bras de libération du cliquet 162. Un ressort 183 interposé entre la mâchoire de semelle 16 et le levier d'actionnement 64 repousse ce dernier vers une position de repos, représentée à la figure 13, où la distance entre le doigt 181 du levier 64 et le bras de libération 177 du cliquet 162 est maximale. Un poussoir 185, sous la forme d'un volet semi-cylindrique monté pivotant autour de l'axe A par des moyens non représentés, est disposé à une distance radiale de l'axe A correspondant à celle du doigt 181 et du bras 177 du cliquet. Le doigt 181 du levier d'actionnement s'engage dans un évidement 187 du volet, de sorte qu'un basculement du levier d'actionnement 164 se traduit par un pivotement du poussoir 185 en direction du bras de libération 177 du cliquet 162 et, lorsque le bord 189 du poussoir 185 atteint le bras de libération 177, il l'oblige à pivoter, ce qui a pour effet de dégager à l'autre extrémité la dent 171 du cliquet 162 hors de la denture 173 de la came de rappel. La mâchoire de semelle 16 est alors libre de pivoter dans le sens d'ouverture comme dans les modes de réalisation précédents.

Afin d'obtenir une libération automatique du bloqueur a cliquet denté 160 à partir d'un certain angle de pivotement dans la direction d'ouverture, de manière analogue au mode de réalisation des figures 7 à 10, il est ici prévu que le corps de base 14 comporte un prolongement supérieur 104 de forme semi-cylindrique, qui est disposé à une distance radiale de l'axe A correspondant sensiblement à celle du bras de libération 177 du cliquet 162 et légèrement inférieure à celle du poussoir 185. Ce prolongement se termine par un bord de butée 105 situé à un angle prédéterminé du bras de libération 177, tel que celui-ci vient en engagement contre ce bord de butée 105 lorsque le pivotement de la mâchoire 16 dépasse ledit angle prédéterminé, et la dent 181 du cliquet 162 se dégage du secteur denté 173 de la came de rappel 26 suite au pivotement du cliquet 162 qui en résulte.

A titre complémentaire, on notera ici que l'évidement 187 du volet 185 est de préférence borgne et que le volet constitue une fermeture pour l'espace qui sépare le corps de base 14, plus précisément son bord de butée 105, et la mâchoire de semelle 16, ce qui a pour effet d'empêcher la pénétration de boues, de neige ou de glace vers l'intérieur du dispositif.

De plus, le mécanisme à bascule 106' est ici monté de manière inversée, c'est à dire que son boîtier de ressort 108' est monté articulé sur le corps de base 14, tandis que son appui de ressort 110' est monté articulé sur la cage 163, ou sur la mâchoire de semelle 16. Ceci présente l'avantage d'empêcher la pénétration de boues, de neige ou de glace, pratiquement toujours présentes en cette partie inférieure de la talonnière, vers l'intérieur du mécanisme à bascule 106'.

Enfin, afin de réduire le jeu entre le cliquet 162 et le secteur denté 173 de la came de rappel 26 lorsque la dent 181 du cliquet n'est pas exactement engagée entre deux dents consécutives de ce secteur denté, on prévoira avantageusement que le cliquet 162 soit réalisé en deux parties 162 et 162' placées côte à côte sur le même axe 191, comme indiqué à la figure 14, et que leurs dents 181, 181'soient décalées dans la direction périphérique de la came de rappel 26 d'une distance correspondant à la moitié du pas des dents du secteur denté 173 de cette came de rappel. Il est même possible ici de généraliser à un nombre quelconque N de cliquets, dont les dents seront alors décalées successivement dans la direction périphérique de la came de rappel d'une distance correspondant à 1/N^{ième} du pas des dents du secteur denté.

## Revendications

1. Talonnière (10) de fixation de sécurité de ski, comprenant un corps de base (14) destiné à être fixé à un ski (12), une came de rappel (26) montée rotative sur le corps de base (14) autour d'un axe (A) et rappelée par un dispositif à ressort (28) dans une position de départ en rotation, une mâchoire de semelle (16) pivotant autour du même axe (A), et un bloqueur unidirectionnel (60) disposé entre la came de rappel (26) et la mâchoire de semelle (16) et comprenant au moins un organe de blocage (62), lequel bloqueur (60) bloque dans le sens d'ouverture et peut être libéré à l'encontre d'une légère force de ressort (66) au moyen d'un levier d'actionnement manuel (64), caractérisée en ce que la came de rappel (26) ou la mâchoire de semelle (16) présente une face d'appui (68), généralement circulaire ou semi-circulaire et concentrique à l'axe (A) de la came de rappel et de la mâchoire de semelle, pour l'organe de blocage (62) sollicité en permanence élastiquement dans une position de blocage actuelle entre la came de rappel (26) et la mâchoire de semelle (16), ledit organe de blocage (62) s'appuyant en blocage de force sur cette face d'appui (68) lorsque la mâchoire de semelle est sollicitée dans la direction d'ouverture et étant constamment en contact sans transfert de force sur cette face d'appui (68) lorsque la mâchoire de semelle est sollicitée dans la direction de fermeture, sensiblement indépendamment de la position actuelle en rotation relative de la mâchoire de semelle (16) par rapport à la came de rappel (26), et permet ainsi un déplacement relatif essentiellement sans effort de la mâchoire de semelle (16) par rapport à la came de rappel (26) en direction de fermeture.

2. Talonnière de fixation de sécurité de ski selon la revendication 1, caractérisée en ce que le bloqueur unidirectionnel (60) est réalisé sous la forme d'un bloqueur à blocage par friction (60').

3. Talonnière de fixation de sécurité de ski selon la revendication 2, caractérisée en ce que le bloqueur unidirectionnel à blocage par friction (60') comporte au moins un cliquet en tant qu'organe de blocage (62'), où le cliquet de blocage (62') est monté pivotant sur la mâchoire de semelle (16), la face d'appui (68) est une surface semi-cylindrique sensiblement lisse ménagée sur la came de rappel (26), et le cliquet de blocage (62') est maintenu en contact contre ladite surface d'appui (68) par un organe de ressort (66) disposé entre le cliquet de blocage (62') et la mâchoire de semelle (16).

4. Talonnière de fixation de sécurité de ski selon la revendication 2, caractérisée en ce que le bloqueur unidirectionnel à blocage par friction est réalisé sous forme d'un bloqueur unidirectionnel à rouleau (60'') comprenant au moins un rouleau de blocage (62''), où la face d'appui (68) est une surface semi-cylindrique d'appui sensiblement lisse ménagée sur la came de rappel (26) et en ce qu'il est prévu une contre-surface (70) sur la mâchoire de semelle (16), cette contre-surface étant formée de manière excentrée ou plane et inclinée par rapport à la tangente (T) à la surface d'appui (68) qui passe par le point de contact (B) avec le rouleau de blocage (62''), afin de former un espace intermédiaire (72) qui va en se rétrécissant d'un côté à la manière d'un coin.

5. Talonnière de fixation de sécurité de ski selon la revendication 4, caractérisée en ce que le rouleau de blocage (62'') sollicité constamment élastiquement (74) dans l'espace intermédiaire (72) qui va en se rétrécissant à la manière d'un coin est guidé en contact avec la surface d'appui concentrique (68) sur un chemin circulaire (K) concentrique à l'axe (A) de la came de rappel (26) et de la mâchoire de semelle (16), et/ou en ce que le rouleau de blocage (62'') est réalisé en céramique ou recouvert de céramique, et/ou en ce qu'il est prévu au moins deux roulements (62'') en acier montés en opposition mutuelle ou symétriquement, où de préférence la tangente de l'angle (φ) entre la normale (N) de la surface d'appui (68) passant par le point de contact avec le rouleau de blocage (62'') et la ligne de liaison (V) des deux points de contact (B, C) du rouleau de blocage (62'') avec la surface d'appui (68) et avec la contre-surface (70) est d'environ 0,3 dans le cas d'un rouleau en céramique et 0,1 dans le cas de rouleaux en acier.

6. Talonnière de fixation de sécurité de ski selon l'une ou l'autre des revendications 4 et 5, caractérisée en ce que le bloqueur unidirectionnel à corps de roulement (60''), qui comporte au moins un rouleau de blocage (62''), comprend une cage (80) à rouleau montée tournante autour de l'axe (A) de la came et de la mâchoire de semelle, en ce que la cage (80) est accouplée solidairement en rotation à la mâchoire de semelle, en ce qu'il est formé entre la surface d'appui (68) et une contre-surface (70'') prévue sur la cage (80) de rouleau un espace intermédiaire (72) qui va en se rétrécissant d'un côté à la manière d'un coin et reçoit un rouleau de blocage (62'') respectif, et en ce que le rouleau de blocage (62''), qui est guidé sur un chemin circulaire (K) concentrique à l'axe (A) de la came et de la mâchoire de semelle, est forcé élastiquement (74'') dans la position de blocage, et en ce qu'il est de préférence prévu au moins deux rouleaux de blocage (62'') diamétralement opposés, et les rouleaux de blocage (62'') sont respectivement reçus dans un espace intermédiaire (72) respectif situé entre la surface d'appui (68) de la came de rappel (26) et une contre-surface (70'') de la cage (80) de rouleau.

7. Talonnière de fixation de sécurité de ski selon la revendication 6, caractérisée en ce que le rouleau de blocage (62'') est monté sur un levier de libération (64'') monté pivotant sur le corps de base (14) autour de l'axe (A) de la came et de la mâchoire de semelle, levier au moyen duquel le bloqueur unidirectionnel à corps de roulement (60'') peut être libéré par un déplacement correspondant du rouleau de blocage (62'') par rapport à la cage (80) de rouleau, et où de préférence le levier de libération (64'') est maintenu élastiquement (74'') dans une position de rotation relative de départ par rapport à la cage (80) de rouleau dans laquelle le rouleau de blocage (62'') prend sa position de blocage, et/ou en ce que la mâchoire de semelle (16) est prolongée par un bras de levier (120), et le levier de libération (64''), de préférence accessible depuis l'extérieur, est agencé à l'intérieur de la mâchoire de semelle (16).

8. Talonnière de fixation de sécurité de ski selon la revendication 1, caractérisée en ce que ledit bloqueur unidirectionnel (60) est un bloqueur unidirectionnel à cliquet (160) comprenant au moins un cliquet (162) monté pivotant sur la mâchoire de semelle (16) et terminé d'un côté par une dent (181) dirigée vers la came de rappel (26), en ce que la face d'appui (68) de cette dernière comporte un secteur denté (173) correspondant, et en ce que ledit cliquet (162) est sollicité élastiquement de telle sorte que sa dent (181) vienne en engagement avec ledit secteur denté (173).

9. Talonnière de fixation de sécurité de ski selon la revendication 8, caractérisée en ce que le bloqueur à cliquet comprend au moins deux cliquets (162, 162'), et en ce que les dents (181, 181') desdits cliquets sont décalées successivement dans la direction périphérique de la came de rappel (26) d'une distance correspondant sensiblement au pas des dents du secteur denté (173) de ladite came de rappel (26) divisé par le nombre (N) de cliquets (162, 162').

10. Talonnière de fixation de sécurité de ski selon l'une ou l'autre des revendications 8 et 9, caractérisée en ce que le ou chaque cliquet (162) est prolongé à l'opposé de sa dent (181) par un bras de libération (177) qui est incliné par rapport à une direction radiale depuis l'axe commun (A) de la came de rappel (26) et de la mâchoire de semelle (16), et en ce que le corps de base (14) comporte une butée (105) située à un angle prédéterminé par rapport audit bras de libération (177) quand la mâchoire de semelle (16) occupe une position de fermeture, tel que lorsque le pivotement de la mâchoire (16) dépasse ledit angle prédéterminé, ledit bras de libération (177) engage ladite butée (105) et la dent (181) du cliquet (162) se dégage du secteur denté (173) de la came de rappel (26) suite au pivotement du cliquet (162) qui en résulte.

11. Talonnière de fixation de sécurité de ski selon la revendication 10, caractérisée en ce qu'elle comprend en outre un levier d'actionnement manuel (64) monté pivotant sur la mâchoire de semelle (16) et rappelé élastiquement dans une position de repos, et un poussoir (185) monté pivotant sur le corps de base autour de l'axe (A) commun de la mâchoire de semelle (16) et de la came de rappel (26), ledit poussoir (185) étant entraîné par ledit levier d'actionnement (64) et présentant un bord (189) orienté vers le bras de libération (177) du cliquet (162), ledit bord (189) étant susceptible de venir en engagement avec ledit bras de libération (177) lorsque le levier d'actionnement (64) manuel est pivoté hors de sa position de repos.

12. Talonnière de fixation de sécurité de ski selon la revendication 11, caractérisée en ce que ledit poussoir (185) a la forme d'un volet semi-cylindrique et forme une fermeture pour une ouverture entre ledit corps de base (14) et ladite mâchoire de semelle (16).

13. Talonnière de fixation de sécurité de ski selon l'une des revendications précédentes, caractérisée en ce qu'un levier d'actionnement manuel (64) est monté pivotant sur le corps de base (14), de préférence autour de l'axe (A) de la came de rappel (26) et de la mâchoire de semelle (16), au moyen duquel la mâchoire de semelle (16) peut être pivotée au moins en direction d'ouverture, et/ou en ce que des moyens destinés à la libération du bloqueur unidirectionnel (60) sont prévus, tels en particulier qu'un dispositif à bouton poussoir, un dispositif à circuit électronique et/ou similaire, qui sont de préférence actionnables indépendamment d'un levier d'actionnement manuel (64) prévu optionnellement et accouplé à la mâchoire de semelle (16), et/ou en ce que le bloqueur unidirectionnel (60) peut être libéré au moyen du levier d'actionnement manuel (64) accouplé à la mâchoire de semelle (16), où de préférence au moins un organe d'entraînement (76) est prévu sur le levier d'actionnement manuel (64), la mâchoire de semelle (16) étant entraînée par cet organe d'entraînement dans la direction d'ouverture de façon retardée correspondante après libération du bloqueur unidirectionnel (60), le levier d'actionnement manuel (64) et la mâchoire de semelle (16) étant de préférence accouplés en outre au moyen d'un organe à ressort (74) et étant maintenus par celui-ci dans une position relative de départ, dans laquelle le bloqueur unidirectionnel (60) n'est pas encore libéré, et l'organe d'entraînement (76) s'engageant de préférence dans au moins une ouverture (78) prévue dans la mâchoire de semelle (16), dont la section d'ouverture est plus forte que la section de l'organe d'entraînement (76) reçu dans l'ouverture (78) de façon correspondante afin d'établir le retard de l'entraînement.

14. Talonnière de fixation de sécurité de ski selon l'une des revendications précédentes, caractérisée en ce que le bloqueur unidirectionnel (60) est également libérable au moyen de l'organe d'entraînement (76) du levier d'actionnement manuel (64), où de préférence le cliquet de blocage (62') du bloqueur unidirectionnel (60) réalisé sous forme de bloqueur à blocage par friction (60') recouvre l'ouverture (78) traversée par l'organe d'entraînement (76) aussi loin que, en cas de sollicitation du levier d'actionnement manuel (64) dans le sens d'ouverture par l'organe d'entraînement (76), le cliquet de blocage (62') est tout d'abord soulevé de la face d'appui (68), et la mâchoire de semelle (16) est ensuite entraînée, et/ou en ce que le rouleau de blocage (62'') du bloqueur unidirectionnel (60) réalisé sous forme de bloqueur unidirectionnel à roulement (60'') est relié au levier d'actionnement manuel (64) qui peut pivoter autour de l'axe (A) de la came et de la mâchoire de semelle et est accouplé à la mâchoire de semelle (16) au moyen de l'organe à ressort (74).

15. Talonnière de fixation de sécurité de ski selon l'une quelconque des revendications précédentes, caractérisée en ce qu'il est prévu un dispositif de libération (64'', 86, 102, 104) associé au bloqueur unidirectionnel (60) et déclenché en fonction de la position en rotation de la mâchoire de semelle (16), dispositif au moyen duquel le bloqueur unidirectionnel (60) est libéré de façon forcée lorsque la mâchoire de semelle (16) atteint une position en rotation à l'intérieur d'une zone de rotation qui est délimitée d'une part au moins sensiblement par une position de libération de la botte de ski et d'autre part par la position d'ouverture, où de préférence le dispositif de libération (64'', 86, 102, 104) comprend un piston de libération (86) qui est guidé sur la mâchoire de semelle (16) et qui sollicite le levier de libération (64''), ce piston coopérant avec une rampe ascendante (102) prévue sur le corps de base (14) et avec une section de surface (104) partiellement cylindrique du corps de base (14) qui est située à la suite de ladite rampe et qui est concentrique à l'axe (A) de la came et de la mâchoire de semelle.

16. Talonnière de fixation de sécurité de ski selon l'une quelconque des revendications précédentes, caractérisée en ce que la came de rappel (26) sollicitée par le dispositif à ressort (28) présente une surface de commande (46) qui est réalisée sans point culminant et en ce que la came de rappel (26) est de ce fait constamment sollicitée par le dispositif à ressort (28) dans la position de départ correspondant à la position de fermeture indépendamment de la position actuelle en rotation de la came (26).

17. Talonnière de fixation de sécurité de ski selon l'une des revendications précédentes, caractérisée en ce que la came de rappel (26) présente une partie (44) partiellement cylindrique comprenant une section de surface (46) de commande plane sur laquelle s'appuie à plat une butée d'appui (40) en forme de piston de l'organe de ressort (28) lorsque la came de rappel (26) n'est pas sollicitée par la mâchoire de semelle (16), et/ou en ce que la mâchoire de semelle (16) est légèrement prétendue en direction d'ouverture.

18. Talonnière de fixation de sécurité de ski selon l'une quelconque des revendications précédentes, caractérisée en ce que la mâchoire de semelle (16) est repoussée dans la direction d'ouverture par un mécanisme à bascule (106) distinct de la came de rappel (26), tant que la mâchoire de semelle occupe une position en rotation entre sa position d'ouverture et une position intermédiaire prédéterminée, et/ou en ce que la mâchoire de semelle (16) est repoussée dans la direction de fermeture par un mécanisme à bascule (106) tant que la mâchoire de semelle occupe une position en rotation entre sa position de fermeture et une position intermédiaire prédéterminée, où de préférence la mâchoire de semelle (16) peut être repoussée vers la position de fermeture et vers la position d'ouverture par le même mécanisme à bascule (106).

19. Talonnière de fixation de sécurité de ski selon la revendication 18, caractérisée en ce que le mécanisme à bascule (106) est réalisé sous la forme d'un embiellage à genouillère.

20. Talonnière de fixation de sécurité de ski selon la revendication 19, caractérisée en ce que l'embiellage à genouillère (106) comprend un boitier de ressort (108), un ressort (112) agencé dans celui-ci, et un appui de ressort (110, 118) monté en coulissement axial dans le boîtier de ressort (108).

21. Talonnière de fixation de sécurité de ski selon la revendication 20, caractérisée en ce que le boîtier de ressort (108) est monté pivotant autour d'un axe transversal (G) sur le corps de base (14) et en ce que l'appui de ressort (110) est monté pivotant autour d'un axe transversal (H) sur la mâchoire de semelle (16).

## Claims

1. Heel unit (10) for a safety ski binding, comprising a base body (14) intended to be fixed to a ski (12), a return cam (26) rotatably mounted on the base body (14) about an axis (A) and returned by a spring device (28) into a rotary starting position, a sole holder (16) rotatably mounted about the same axis (A), and a unidirectional blocking arrangement (60) arranged between the return cam (26) and the sole holder (16), and comprising at least one blocking member (62), said blocking arrangement (60) being blocked in the opening direction and being releasable against a slight spring force (66) by means of a manual release lever (64), characterized in that one of the return cam (26) and the sole holder (16) is provided with a bearing face (68) for the blocking member (62), with the bearing face being generally circular or semicircular and concentric to the axis (A) of the return cam and of the sole holder, with the blocking member (62) being permanently resiliently urged into an actual blocking position between the return cam (26) and the sole holder (16), said blocking member (62) being supported in a force-locked manner on this bearing face (68) when the sole holder is urged in the opening direction, and engaging permanently this bearing face (68) without force transfer when the sole holder is urged in the closing direction, and indeed substantially independently of the actual rotary position of the sole holder (16) relative to the return cam (26), thus allowing a relative displacement of the sole holder (16) with respect to the return cam (26) in the closing direction substantially without effort.

2. Heel unit for a safety ski binding according to claim 1, characterised in that the unidirectional blocking unit (60) is realised as a frictionally-blocking arrangement (60').

3. Heel unit for a safety ski binding according to claim 2, characterised in that the frictionally-blocking unidirectional blocking arrangement (60') comprises at least one pawl as blocking member (62'), wherein the blocking pawl (62') is pivotally mounted on the sole holder (16), the bearing face (68) is a substantially smooth semi-cylindrical surface provided on the return cam (26), and the blocking pawl (62') is held in contact against said bearing face (68) by means of a spring member (66) arranged between the blocking pawl (62') and the sole holder (16).

4. Heel unit for a safety ski binding according to claim 2, characterised in that the frictionally-blocking unidirectional blocking arrangement is realised as a roller-type unidirectional blocking arrangement (60'') comprising at least one blocking roller (62''), wherein the bearing face (68) is a substantially smooth semi-cylindrical bearing face provided on the return cam (26), and in that a counter-surface (70) is provided on the sole holder (16), this counter-surface being formed eccentrically or planar and inclined with respect to the tangent (T) to the bearing face (68) extending through the contact point (B) with the blocking roller (62'') in order to form an intermediate space (72) which tapers on one side in a wedge-like manner.

5. Heel unit for a safety ski binding according to claim 4, characterised in that the blocking roller (62''), which is permanently resiliently urged (74) into the intermediate space (72) which tapers in a wedge-like manner, is guided in contact with the concentric bearing face (68) on a circular path (K) concentric to the axis (A) of the return cam (26) and of the sole holder (16), and/or in that the blocking roller (62'') is made of or covered with a ceramic material, and/or in that provision is made for at least two rollers (62'') made of steel mounted opposite or symmetric to each other, wherein the tangent of the angle (φ) between the normal (N) to the bearing face (68) extending through the contact point with the blocking roller (62'') and the connection line (D) of the two contact points (B, C) of the blocking roller (62'') with the bearing face (68) and with the counter-surface (70) is preferably equal to about 0,3 for a ceramic roller and 0,1 for steel rollers.

6. Heel unit for a safety ski binding according to either claim 4 or 5, characterised in that the unidirectional blocking arrangement (60''), which comprises at least one blocking roller (62''), comprises a roller cage (80) rotatably mounted about the axis (A) of the cam and of the sole holder; in that the cage (80) is fixedly coupled to the sole holder for rotation therewith; in that an intermediate space (70'') which tapers on one side in the manner of a wedge is formed between the bearing face (68) and a counter-surface (70'') provided on the roller cage (80) and receives a respective blocking roller (62''); and in that the blocking roller (62'') which is guided on a circular track (K) concentric to the axis (A) of the cam and of the sole holder, is resiliently urged (74'') into the blocking position, and in that provision is preferably made for at least two diametrically opposite blocking rollers (62''); and in that the blocking rollers (62'') are respectively accommodated in a respective intermediate space (72) located between the bearing face (68) of the return cam (26) and a counter-surface (70'') of the roller cage (80).

7. Heel unit for a safety ski binding according to claim 6, characterised in that the blocking roller (62'') is mounted on a release lever (64'') pivotally mounted on the base body (14) about the axis (A) of the cam and of the sole holder, by means of which the roller-type unidirectional blocking arrangement (60'') can be released by a corresponding displacement of the blocking roller (62'') with respect to the roller cage (80), and the release lever (64'') being preferably resiliently held (74'') in a starting rotary position with respect to the roller cage (80), in which the blocking roller (62'') adopts its blocking position, and/or in that the sole holder (16) is extended by a lever arm (120), the release lever (64'') being arranged inside the sole holder (16) and being preferably accessible from the exterior.

8. Heel unit for a safety ski binding according to claim 1, characterised in that the unidirectional blocking arrangement (60) is realised as a pawl-type unidirectional blocking arrangement (160) comprising at least one pawl (162) pivotally mounted on the sole holder (16) and ending on one side in a tooth (181) directed towards the return cam (26); in that the bearing face (68) of the latter comprises a corresponding toothed sector (173); and in that said pawl (162) is resiliently urged in such a manner that its tooth (181) comes into engagement with said toothed sector (173).

9. Heel unit for a safety ski binding according to claim 8, characterised in that the pawl blocking arrangement comprises at least two pawls (162, 162''); and in that the teeth (181, 181') of said pawls are successively offset in the peripheral direction of the return cam (26) by a distance which substantially corresponds to the pitch of the teeth of the toothed sector (173) of said return cam (26), divided by the number (N) of pawls (162, 162').

10. Heel unit for a safety ski binding according to either one of claims 8 and 9, characterised in that the or each pawl (162) is extended on the side remote from its tooth (181) by a release arm (177) inclined with respect to a radial direction from the common axis (A) of the return cam (26) and the sole holder (16); and in that the base body (14) comprises an abutment (105) located at a predetermined angle with respect to said release arm (177) when the sole holder (16) occupies a closing position, such that when the rotation of the sole holder (16) exceeds said predetermined angle, said release arm (177) engages said abutment (105) and the tooth (181) of the pawl (162) comes out of engagement with the toothed sector (173) of the return cam (26) following the pivoting of the pawl (162) which results therefrom.

11. Heel unit for a safety ski binding according to claim 10, characterised in that it further comprises a manual actuation lever (62) pivotally mounted on the sole holder (16) and resiliently returned to a rest position, and a thrust member (185) pivotally mounted on the base body about the common axis (A) of the sole holder (16) and of the return cam (26), said thrust member (185) being driven by said actuation lever (64) and having an edge (189) directed towards the release arm (177) of the pawl (162), said edge (189) being able to come into engagement with said release arm (177) when the manual actuation lever (64) is pivoted away from its rest position.

12. Heel unit for a safety ski binding according to claim 11, characterised in that said thrust member (185) has the shape of a semi-cylindrical flap and constitutes a closure for an opening between said base body (14) and said sole holder (16).

13. Heel unit for a safety ski binding according to any one of the preceding claims, characterised in that it comprises a manual actuation lever (64) pivotally mounted on the base body (14), preferably about the axis (A) of the return cam (26) and of the sole holder (16), and in that said sole holder (16) can be pivoted at least in the opening direction by means of said manual actuation lever, and/or in that it comprises release means for the unidirectional blocking arrangement (60), in particular such as a push-button mechanism, an electronically controlled mechanism, or the like, said release means being preferably actuatable independently of a manual actuation lever (64) provided as an option and coupled to the sole holder (16), and/or in that the unidirectional blocking arrangement (60) is releasable by means of the manual actuation lever (64) coupled to the sole holder (16), wherein at least one drive member (76) is preferably provided on the manual actuation lever (64), the sole holder (16) being driven by this driving member in the opening direction in a correspondingly delayed manner after release of the unidirectional blocking arrangement (60), the manual actuation lever (64) and the sole holder (16) being preferably further coupled by means of a spring member (74) and held by the latter in a starting relative position in which the unidirectional blocking arrangement (60) is not yet released, and said driving member (76) preferably engaging into at least one opening (78) provided in the sole holder (16), the size of the opening being larger than the cross-section of the driving member (76) received in the opening (78) in a corresponding manner to thereby define the driving delay.

14. Heel unit for a safety ski binding according to any one of the preceding claims, characterised in that the unidirectional blocking arrangement (60) is also releasable by means of the driving member (76) of the manual actuation lever (64), the blocking pawl (62') of the unidirectional blocking arrangement (60) realised as a frictionally-blocking arrangement (60') preferably covering the opening (78) through which the driving member (76) extends so far that, when the manual actuation lever (64) is urged in the opening direction by the driving member (76), the blocking pawl (62') is firstly lifted from the bearing face (68), and the sole holder (16) is thereafter driven, and/or in that the blocking roller (62'') of the unidirectional blocking arrangement (60) realised as a roller-type unidirectional blocking arrangement (60'') is connected to the manual actuation lever (64) which is pivotable about the axis (A) of the return cam and of the sole holder and is coupled to the sole holder (16) by means of the spring member (74).

15. Heel unit for a safety ski binding according to any one of the preceding claims, characterised in that it comprises a release arrangement (64'', 86, 102, 104) associated with the unidirectional blocking arrangement (60) and activated in dependence on the rotary position of the sole holder (16) with the aid of which said unidirectional blocking arrangement (60) is released in a forced manner when the sole holder (16) reaches a rotary position within a rotation range limited on the one hand by a release position for the ski boot and on the other hand by the opening position, and in that said release arrangement (64'', 86, 102, 104) preferably comprises a release piston (86) which is guided on the sole holder (16) and loads the release lever (64''), the piston cooperating with a climbing ramp (102) provided on the base body (14) and with a partly cylindrical surface portion (104) of the base body (14) which follows said ramp and is concentric to the axis (A) of the return cam and of the sole holder.

16. Heel unit for a safety ski binding according to any one of the preceding claims, characterised in that the return cam (26) urged by the spring arrangement (28) has a control surface (46) devoid of a culmination point, and in that the return cam (26) is consequently constantly urged by the spring arrangement (28) toward the starting position corresponding to the closing position, independently of the actual rotary position of the return cam (26).

17. Heel unit for a safety ski binding according to any one of the preceding claims, characterised in that the return cam (26) comprises a partly cylindrical portion (44) having a flat control surface portion (46) on which is flatly supported a piston-shaped supporting abutment (40) of the spring arrangement (28) when the return cam (26) is not loaded by the sole holder (16) and/or in that the sole holder (16) is slightly urged in the opening direction.

18. Heel unit for a safety ski binding according to any one of the preceding claims, characterised in that the sole holder (16) is urged toward the opening direction by a tilting mechanism (106) separate from the return cam (26) as long as the sole holder occupies a rotary position between its opening position and a predetermined intermediate position; and/or in that the sole holder (16) is urged by a tilting mechanism (106) toward the closing position as long as the sole holder occupies a rotary position between its closing position and said predetermined intermediate position, wherein the sole holder (16) can preferably be urged toward the closing position and the opening direction by the same tilting mechanism (106).

19. Heel unit for a safety ski binding according to claim 18, characterised in that the tilting mechanism (106) is realised as a toggle mechanism.

20. Heel unit for a safety ski binding according to claim 19, characterised in that the toggle mechanism (106) comprises a spring housing (108), a spring (112) mounted in the latter, and a spring abutment (110, 118) axially slidably mounted in the spring housing (108).

21. Heel unit for a safety ski binding according to claim 20, characterised in that the spring housing (108) is pivotally mounted on the base body (14) about a transverse axis (G), and in that the spring abutment (110) is pivotally mounted on the sole holder (16) about a transverse axis (H).

## Patentansprüche

1. Fersenbindung (10) für Skisicherheitsbindung, umfassend einen Grundkörper (14), der dazu bestimmt ist, an einem Ski (12) befestigt zu sein, einen Rückholnocken (26), der drehbar auf dem Grundkörper (14) um eine Achse (A) montiert ist und durch eine Federvorrichtung (28) in eine Ausgangsdrehstellung zurückgeholt ist, eine um dieselbe Achse (A) schwenkbare Sohlenbacke (16) und ein Einweggesperre (60), das zwischen dem Rückholnocken (26) und der Sohlenbacke (16) angeordnet ist und mindestens ein Sperrorgan (62) umfaßt, wobei dieses Gesperre (60) in Öffnungsrichtung sperrt und entgegen einer leichten Federkraft (66) mit Hilfe eines Handbetätigungshebels (64) freigegeben werden kann, dadurch gekennzeichnet, daß der Rückholnocken (26) oder die Sohlenbacke (16) eine im allgemeinen kreisförmige oder halbkreisförmige und zur Achse (A) des Rückholnockens und der Sohlenbacke konzentrische Stützfläche (68) für das Sperrorgan (62) besitzt, das ständig elastisch in eine gegenwärtige Sperrstellung zwischen dem Rückholnocken (26) und der Sohlenbacke (16) gedrängt ist, wobei dieses Sperrorgan (62) sich unter Kraftsperrung auf dieser Stützfläche (68) abstützt, wenn die Sohlenbacke in Öffnungsrichtung gedrängt ist, und ständig ohne Kraftübertragung auf dieser Stützfläche (68) in Kontakt ist, wenn die Sohlenbacke in die Schließrichtung gedrängt ist, und zwar im wesentlichen unabhängig von der gegenwärtigen relativen Drehstellung der Sohlenbacke (16) bezüglich des Rückstellnockens (26), und so eine relative Bewegung der Sohlenbacke (16) bezüglich des Rückstellnockens (26) in Schließrichtung im wesentlichen ohne Kraft gestattet.

2. Fersenbindung für Skisicherheitsbindung nach Anspruch 1, dadurch gekennzeichnet, daß das Einweggesperre (60) in Form eines Gesperres mit Reibungssperrung (60') ausgeführt ist.

3. Fersenbindung für Skisicherheitsbindung nach Anspruch 2, dadurch gekennzeichnet, daß das Einweggesperre mit Reibungssperrung (60') mindestens eine Klinke als Sperrorgan (62') besitzt, wobei die Sperrklinke (62') auf der Sohlenbacke (16) schwenkbar montiert ist, die Stützfläche (68) eine auf dem Rückstellnocken (26) vorgesehene glatte, im wesentlichen halbzylindrische Fläche ist und die Sperrklinke (62') durch ein zwischen der Sperrklinke (62') und der Sohlenbacke (16) angeordnetes Federorgan (66) mit dieser Stützfläche (68) in Kontakt gehalten ist.

4. Fersenbindung für Skisicherheitsbindung nach Anspruch 2, dadurch gekennzeichnet, daß das Einweggesperre mit Reibungssperrung in Form eines Walzen-Einweggesperres (60'') mit mindestens einer Sperrwalze (62'') ausgebildet ist, wobei die Stützfläche (68) eine auf dem Rückholnocken (26) vorgesehene im wesentlichen glatte, halbzylindrische Stützfläche ist, und daß auf der Sohlenbacke (16) eine Gegenfläche (70) vorgesehen ist, wobei diese Gegenfläche exzentrisch oder eben und gegen die durch den Kontaktpunkt (B) mit der Sperrwalze (62'') laufende Tangente (T) der Stützfläche (68) geneigt ausgebildet ist, um einen sich auf einer Seite keilförmig verjüngenden Zwischenraum (72) zu bilden.

5. Fersenbindung für Skisicherheitsbindung nach Anspruch 4, dadurch gekennzeichnet, daß die Sperrwalze (62''), die ständig elastisch (74) in den sich keilförmig verjüngenden Zwischenraum (72) gedrängt ist, in Kontakt mit der konzentrischen Stützfläche (68) auf einer zur Achse (A) des Rückholnockens (26) und der Sohlenbacke (16) konzentrischen Kreisbahn (K) geführt ist und/oder daß die Sperrwalze (62'') aus Keramik hergestellt oder mit Keramik bedeckt ist und/oder daß mindestens zwei zueinander entgegengesetzt oder symmetrisch montierte Wälzelemente (62'') aus Stahl vorgesehen sind, wobei der Tangens des Winkels (φ) zwischen der durch den Kontaktpunkt mit der Sperrwalze (62'') gelegten Normalen (N) der Stützfläche (68) und der Verbindungslinie (V) der beiden Kontaktpunkte (B, C) der Sperrwalze (62'') mit der Stützfläche (68) und mit der Gegenfläche (70) im Fall einer Walze aus Keramik vorzugsweise etwa 0,3 und im Fall von Walzen aus Stahl 0,1 beträgt.

6. Fersenbindung für Skisicherheitsbindung nach dem einen oder dem anderen der Ansprüche 4 und 5, dadurch gekennzeichnet, daß das Wälzkörper-Einweggesperre (60''), das mindestens eine Sperrwalze (62'') umfaßt, einen drehbar um die Achse (A) des Nocken und der Sohlenbacke montierten Walzenkäfig (80) aufweist, daß der Käfig (80) drehfest mit der Sohlenbacke gekoppelt ist, daß zwischen der Stützfläche (68) und einer auf dem Walzenkäfig (80) vorgesehenen Gegenfläche (70'') ein Zwischenraum (72) vorgesehen ist, der sich auf einer Seite keilförmig verjüngt und jeweils eine Sperrwalze (62'') aufnimmt, daß die Sperrwalze (62''), die auf einer zur Achse (A) des Nockens und der Sohlenbacke konzentrischen Kreisbahn (K) geführt ist, elastisch in die Sperrstellung gezwungen ist, und daß vorzugsweise mindestens zwei diametral entgegengesetzte Sperrwalzen (62'') vorgesehen sind und die Sperrwalzen (62'') jeweils in einem Zwischenraum (72) aufgenommen sind, der zwischen der Stützfläche (68) des Rückholnockens (26) und einer Gegenfläche (70'') des Walzenkäfigs (80) gelegen ist.

7. Fersenbindung für Skisicherheitsbindung nach Anspruch 6, dadurch gekennzeichnet, daß die Sperrwalze (62'') auf einem Freigabehebel (64'') montiert ist, der auf dem Grundkörper (14) um die Achse (A) des Nocken und der Sohlenbacke schwenkbar montiert ist und mit dessen Hilfe das Einweggesperre mit Wälzkörper (60'') durch eine entsprechende Bewegung der Sperrwalzen (62'') bezüglich des Walzenkäfigs (80) freigegeben werden kann, wobei der Freigabehebel (64'') vorzugsweise elastisch (74'') in einer relativen Ausgangsdrehstellung bezüglich des Walzenkäfigs (80) gehalten ist, in der die Sperrwalze (62'') ihre Sperrstellung einnimmt, und/oder daß die Sohlenbacke (16) durch einen Hebelarm (120) verlängert ist und der vorzugsweise von außen zugängliche Freigabehebel (64'') im Inneren der Sohlenbacke (16) angeordnet ist.

8. Fersenbindung für Skisicherheitsbindung nach Anspruch 1, dadurch gekennzeichnet, daß dieses Einweggesperre (60) ein Klinkeneinrichtungsgesperre (160) mit mindestens einer Klinke (162) ist, die auf der Sohlenbacke (16) schwenkbar montiert ist und auf einer Seite durch einen auf den Rückholnocken (26) zu gerichteten Zahn (181) beendet ist, daß die Stützfläche (68) dieses Rückholnockens einen entsprechenden Zahnsektor (173) besitzt und daß diese Klinke (162) elastisch so belastet ist, daß ihr Zahn (181) mit diesem Zahnsektor (173) in Eingriff kommt.

9. Fersenbindung für Skisicherheitsbindung nach Anspruch 8, dadurch gekennzeichnet, daß das Klinkengesperre mindestens zwei Klinken (162, 162') umfaßt und daß die Zähne (181, 181') dieser Klinken nacheinander in der Umfangsrichtung des Rückholnockens (26) um einen Abstand versetzt sind, der im wesentlichen dem Schritt der Zähne des Zahnsektors (173) dieses Rückholnockens (26), geteilt durch die Anzahl (N) der Klinken (162, 162'), entspricht.

10. Fersenbindung für Skisicherheitsbindung nach dem einen oder dem anderen der Ansprüche 8 und 9, dadurch gekennzeichnet, daß die oder jede Klinke (162) auf der ihrem Zahn (181) entgegengesetzten Seite durch einen Freigabearm (177) verlängert ist, der bezüglich einer radialen Richtung von der gemeinsamen Achse (A) des Rückholnockens (26) und der Sohlenbacke (16) aus geneigt ist, und daß der Grundkörper (14) einen Anschlag (105) besitzt, der in einem vorbestimmten Winkel bezüglich dieses Freigabearms (177) gelegen ist, wenn die Sohlenbacke (16) eine Schließstellung einnimmt, so daß dieser Freigabearm (177), wenn die Verschwenkung der Backe (16) diesen vorbestimmten Winkel überschreitet, diesen Anschlag (105) trifft und der Zahn (181) der Klinke (162) infolge der sich daraus ergebenden Verschwenkung der Klinke (162) aus dem Zahnsektor (173) des Rückholnockens (26) ausgerückt wird.

11. Fersenbindung für Skisicherheitsbindung nach Anspruch 10, dadurch gekennzeichnet, daß sie außerdem einen auf der Sohlenbacke (16) verschwenkbar montierten und elastisch in eine Ruhestellung zurückgeholten Handbetätigungshebel (64) und einen Drücker (185) besitzt, der auf dem Grundkörper um die gemeinsame Achse (A) der Sohlenbacke (16) und des Rückholnockens (26) schwenkbar montiert ist, wobei dieser Drücker (185) von diesem Betätigungshebel (64) mitgenommen wird und einen auf den Freigabearm (177) der Klinke (162) zu gerichteten Rand (189) besitzt, der mit diesem Freigabearm (177) in Eingriff kommen kann, wenn der Handbetätigungshebel (64) aus seiner Ruhestellung geschwenkt wird.

12. Fersenbindung für Skisicherheitsbindung nach Anspruch 11, dadurch gekennzeichnet, daß dieser Drücker (185) die Form einer halbzylindrischen Klappe hat und einen Verschluß für eine Öffnung zwischen diesem Grundkörper (14) und dieser Sohlenbacke (16) bildet.

13. Fersenbindung für Skisicherheitsbindung nach einem der vorhergehenden Ansprüche, dadurch gekennzeichnet, daß ein Handbetätigungshebel (64) verschwenkbar auf dem Grundkörper (14) vorzugsweise um die Achse (A) des Rückholnockens (26) und der Sohlenbacke (16) montiert ist, mit dessen Hilfe die Sohlenbacke (16) mindestens in Öffnungsrichtung verschwenkt werden kann, und/oder daß für die Freigabe des Einweggesperres (60) bestimmte Mittel vorgesehen sind, wie insbesondere eine Druckknopfvorrichtung, eine elektronische Schaltungsvorrichtung und/oder ähnliches, die vorzugsweise unabhängig von einem wahlweise vorgesehenen und mit der Sohlenbacke (16) gekoppelten Handbetätigungshebel (64) betätigbar sind, und/oder daß das Einweggesperre (60) mit Hilfe des mit der Sohlenbacke (16) gekoppelten Handbetätigungshebels (64) freigegeben werden kann, wobei vorzugsweise mindestens ein Antriebsorgan (76) auf dem Handbetätigungshebel (64) vorgesehen ist, wobei die Sohlenbacke (16) durch dieses Antriebsorgan in der Öffnungsrichtung auf entsprechende verzögerte Weise nach Freigabe des Einweggesperres (60) mitgenommen wird, der Handbetätigungshebel (64) und die Sohlenbacke (16) vorzugsweise außerdem mit Hilfe eines Federorgans (74) gekoppelt sind und durch dieses in einer relativen Ausgangsstellung gehalten sind, in der das Einweggesperre (60) noch nicht freigegeben ist, und das Antriebsorgan (76) vorzugsweise in mindestens eine in der Sohlenbacke (16) vorgesehene Öffnung (78) eintritt, deren Öffnungsquerschnitt größer als der Querschnitt des in der Öffnung (78) auf entsprechende Weise aufgenommenen Mitnahmeorgans (76) ist, so daß die Verzögerung der Mitnahme erreicht wird.

14. Fersenbindung für Skisicherheitsbindung nach einem der vorhergehenden Ansprüche, dadurch gekennzeichnet, daß das Einweggesperre (60) auch mit Hilfe des Mitnahmeorgans (76) des Handbetätigungshebels (64) freigebbar ist, wobei vorzugsweise die Sperrklinke (62') des in Form eines Gesperres mit Reibungssperrung (60') ausgebildeten Einweggesperres (60) die von dem Antriebsorgan (76) durchsetzte Öffnung (78) so weit überdeckt, daß die Sperrklinke (62') im Fall der Belastung des Handbetätigungshebels (64) durch das Mitnahmeorgan (76) in der Öffnungsrichtung zunächst von der Stützfläche (68) abgehoben wird und die Sohlenbacke (16) anschließend mitgenommen wird, und/oder daß die Sperrwalze (62'') des in Form eines Wälzkörper-Einweggesperres (60'') ausgeführten Einweggesperres (60) mit dem Handbetätigungshebel (64) verbunden ist, der um die Achse (A) des Nockens und der Sohlenbacke schwenken kann und mit der Sohlenbacke (16) mit Hilfe des Federorgans (74) gekoppelt ist.

15. Fersenbindung für Skisicherheitsbindung nach einem der vorhergehenden Ansprüche, dadurch gekennzeichnet, daß eine Freigabevorrichtung (64'', 86, 102, 104) vorgesehen ist, die dem Einweggesperre (60) zugeordnet ist und in Abhängigkeit von der Drehstellung der Sohlenbacke (16) ausgelöst ist, mit deren Hilfe das Einweggesperre (60) auf gezwungene Weise freigegeben wird, wenn die Sohlenbacke (16) eine Drehstellung im Inneren einer Drehzone erreicht, die einerseits mindestens im wesentlichen durch eine Freigabestellung des Skistiefels und andererseits durch die Öffnungsstellung abgegrenzt ist, wobei die Freigabevorrichtung (64'', 86, 102, 104) vorzugsweise einen Freigabekolben (86) aufweist, der auf der Sohlenbacke (16) geführt ist und den Freigabehebel (64'') belastet, wobei dieser Kolben mit einer auf dem Grundkörper (14) vorgesehenen aufsteigenden Rampe (102) und mit einem partiell zylindrischen Flächenabschnitt (104) des Grundkörpers (14) zusammenwirkt, der auf diese Rampe folgt und der zur Achse (A) des Nockens und der Sohlenbacke konzentrisch ist.

16. Fersenbindung für Skisicherheitsbindung nach einem der vorhergehenden Ansprüche, dadurch gekennzeichnet, daß der durch die Federvorrichtung (28) belastete Rückholnocken (26) eine Steuerfläche (46) besitzt, die ohne Kulminationspunkt ausgeführt ist, und daß der Rückholnocken (26) infolgedessen ständig unabhängig von der gegenwärtigen Drehstellung des Nocken (26) durch die Federvorrichtung (28) in die der Schließstellung entsprechende Ausgangsstellung gedrängt ist.

17. Fersenbindung für Skisicherheitsbindung nach einem der vorhergehenden Ansprüche, dadurch gekennzeichnet, daß der Rückholnocken (26) einen partiell zylindrischen Teil (44) aufweist, der einen ebenen Steuerflächenabschnitt (46) besitzt, auf welchem sich flach ein kolbenförmiger Stützanschlag (40) des Federorgans (28) abstützt, wenn der Rückholnocken (26) nicht durch die Sohlenbacke (16) belastet ist, und/oder daß die Sohlenbacke (16) in Öffnungsrichtung leicht vorgespannt ist.

18. Fersenbindung für Skisicherheitsbindung nach einem der vorhergehenden Ansprüche, dadurch gekennzeichnet, daß die Sohlenbacke (16) durch einen vom Rückholnocken (26) verschiedenen Kippmechanismus (106) in die Öffnungsrichtung zurückgedrückt ist, solange die Sohlenbacke eine Drehstellung zwischen ihrer Öffnungsstellung und einer vorbestimmten Zwischenstellung einnimmt, und/oder daß die Sohlenbacke (16) durch einen Kippmechanismus (106) in die Schließstellung zurückgedrückt ist, solange die Sohlenbacke eine Drehstellung zwischen ihrer Schließstellung und einer vorbestimmten Zwischenstellung einnimmt, wobei die Sohlenbacke (16) vorzugsweise durch denselben Kippmechanismus (106) in die Schließstellung und in die Öffnungsstellung zurückgedrückt werden kann.

19. Fersenbindung für Skisicherheitsbindung nach Anspruch 18, dadurch gekennzeichnet, daß der Kippmechanismus (106) in Form eines Kniegelenk-Kuppelgestänges ausgebildet ist.

20. Fersenbindung für Skisicherheitsbindung nach Anspruch 19, dadurch gekennzeichnet, daß das Kniegelenk-Kuppelgestänge (106) ein Federgehäuse (108), eine in diesem angeordnete Feder (112) und eine in dem Federgehäuse (108) axial verschiebbar montierte Federabstützung (110, 118) umfaßt.

21. Fersenbindung für Skisicherheitsbindung nach Anspruch 20, dadurch gekennzeichnet, daß das Federgehäuse (108) auf dem Grundkörper (14) um eine Querachse (G) schwenkbar montiert ist und daß die Federabstützung (110) auf der Sohlenbacke (16) um eine Querachse (H) schwenkbar montiert ist.
